# EUROPÄISCHE PATENTSCHRIFT

(11) **EP 1 760 917 B1**
(45) Veröffentlichungstag und Bekanntmachung des Hinweises auf die Patenterteilung: **27.07.2011**
(21) Anmeldenummer: 06017516.3
(22) Anmeldetag: 23.08.2006
(51) Int. Cl.: H04H 20/63

(54) **Verfahren und Vorrichtung zur Konfiguration von n unabhängigen Teilnehmern einer Satelliten-Empfangsanlage**
Method and apparatus for the configuration of n independent users of a satellite receiving installation
Procédé et dispositif pour la configuration des n utilisateurs indépendents d'une installation de réception de satellite

(30) Priorität: 23.08.2005 DE 102005040012
(43) Veröffentlichungstag der Anmeldung: 07.03.2007
(73) Patentinhaber: Schwaiger GmbH, 90579 Langenzenn (DE)
(72) Erfinder: Kürten, Bernd, 90587 Obermichelbach (DE); Grau, Thomas, 90556 Cadolzburg (DE); Mohr, Harry, 90579 Langenzenn (DE); Neugebauer, Thomas, 91460 Baudenbach (DE)
(74) Vertreter: Dreykorn-Lindner, Werner

(56) Entgegenhaltungen:
- EP-A- 1 217 766
- EP-A2- 1 387 512
- DE-A1- 10 114 082
- DE-A1- 19 749 120
- DE-U1- 20 204 299

## Beschreibung

Die Erfindung betrifft gemäß Patentansprüchen 1 oder 2 ein Verfahren und gemäß Patentansprüchen 7 oder 8 oder 9 oder 10 eine Vorrichtung zur Konfiguration von n unabhängigen Teilnehmern einer Satelliten-Empfangsanlage.

Für den Empfang von TV-Programmen gibt es heute im Prinzip drei Möglichkeiten entweder den direkten Empfang über die Satellitenantenne (Parabolantenne; dies wäre das eigentliche Satellitenfernsehen), terrestrisch oder über das Kabelfernsehen. Bei der zuerst genannten Möglichkeit übertragen Bodenstationen zunächst über relativ große Parabolantennen die in Signale umcodierter Fernsehsendungen zum Satelliten (so genanntes uplink), wobei der Frequenzbereich zwischen zehn und 13 Gigahertz liegt. Die Signale werden von dem Satelliten in einer Empfangseinheit empfangen und an die Sendeeinheit (Transponder uplink) des Satelliten weitergeleitet. Typische Fernsehsatelliten, z.B. Astra-Satelliten, sind in der Lage, mindestens 16 TV-Programme und den dazugehörigen Ton zu empfangen und zu senden.

Über die Transponder werden die Signale zu den Empfangsstationen auf der Erde gesandt (so genanntes downlink, Ku-Band: 10.700 MHz bis 12.750 MHz). Beim Kabelfernsehen sind dies große Bodenstationen, die mit dem Kabelnetz verbunden sind und die entsprechenden Sendungen in dieses Netz einspeisen. Beim Direktempfang werden die jeweiligen privaten Haushalte mit Satellitenempfangsanlage zu kleinen Bodenstationen. Die Empfangsanlage besteht im Wesentlichen aus einer Parabolantenne ("Satellitenschüssel") und einem Satellitenempfangsgerät (dem Receiver). Dabei bedient man sich einer Sende- und Empfangstechnik auf der Basis polarisierter Wellen (Wellen breiten sich nur in einer bestimmten Richtung (Schwingungsebene) aus). Der Konverter, welcher auch als LNB (Low Noise Block) oder LNC (Low Noise Converter) bezeichnet wird, verstärkt und konvertiert die Satellitensignale aus dem hohen Frequenzbereich in einen niedrigeren Zwischenfrequenzbereich von 950 bis 2.150 MHz (siehe FIG. 2b).

Zur besseren Ausnutzung des zur Verfügung stehenden Frequenzbereichs werden von den Satelliten Abstrahlungen auf verschiedenen Ebenen durchgeführt. Gängig sind hier die Abstrahlungen auf einer horizontalen und einer vertikalen Ebene sowie die Aufteilung in ein unteres Frequenzband L von 10,7 bis 11,7 GHz (siehe FIG. 2a) und ein oberes Frequenzband H von 11,7 bis 12,75 GHz (siehe FIG. 2a).

Sollen mehrere Teilnehmer, d. h. mehrere Receiver an eine Satellitenantenne bzw. an den Konverter angeschlossen werden, so ist ein spezieller Konverter zum gleichzeitigen Empfang mehrerer Empfangsebenen notwendig. Damit die einzelnen Teilnehmer unabhängig voneinander die verschiedenen Ausgänge des Konverters ansteuern bzw. die verschiedenen Empfangsebenen auswählen können, ist in Satelliten-Empfangsanlagen eine Schaltvorrichtung - ein so genannter "Multischalter" oder "Multiswitch" oder eine "Abzweigeinrichtung" - vorgesehen, welche als Verbindungsknoten dient. Jeder Teilnehmer kann dann durch Umschalten zwischen einer der vorstehend genannten vier Empfangsebenen auswählen. Die Umschaltung erfolgt dabei dadurch, dass vom Teilnehmer (Receiver) eine Schaltspannung (14V/18V), eine Schaltfrequenz (Niederfrequenz-Tonsignal, meist 22 kHz) oder ein serieller Steuercode (z.B. DiSEqC-Daten-Telegramm, "DiSEqC" = Digital Satellite Equipment Control, welches ein moduliertes 22 kHz-Signal verwendet) auf den Multischalter gegeben wird. Eine in dem Multischalter ausgebildete Umschaltmatrix verbindet dabei den jeweiligen Teilnehmer entsprechend dem anstehenden Steuerungssignal mit dem entsprechenden Eingang des Multischalters.

In der Praxis ist eine steigende Komplexität der Satelliten-Empfangsanlagen, insbesondere Gemeinschaftsanlagen (Einschleusweiche, Multischalter), Einführung digitaler Radio- und TV-Empfänger und neuer Dienste wie Internet, Kombinationsgeräte wie Multimedia-PC, automatische Drehsysteme u.a. sowie zugehöriger digitaler Femsteuerungskonzepte zu beobachten. Um dieser steigenden Komplexität gerecht zu werden, ist aus dem DE 202 11 276 U1 bzw. der korrespondierenden EP 1 387 512 A2 eine Schaltvorrichtung für eine Satelliten-Empfangsanlage bekannt, bei der den Mitteln zum selektiven hochfrequenzmäßigen Verbinden eines der Eingangsanschlüsse mit dem Ausgangsanschluss, Konfigurations- und Speichermittel vorgeschaltet sind, wobei diese mittels einer Schnittstelle konfigurier- und programmierbar sind. Dadurch kann als Reaktion auf das zugehörige Auswahlsteuersignal permanent einem beliebigen Eingangsanschluss (welcher eine von vier möglichen ZF-Ebenen eines zugeordneten Satelliten-Systems empfängt) ein Ausgangsanschluss zugeordnet werden. Die Programmierung kann durch einen handelsüblichen PC oder eine andere, bevorzugt portable, Programmiereinheit über gängige Datenbusse, z.B. USB, erfolgen. Dabei sind für jeden Ausgangsanschluss Konfigurationseinheiten eingerichtet, die in der Art von Zuordnungstabellen realisiert sind. Alternativ werden die benutzerindividuell vorgesehenen Zuordnungseinheiten mittels eines zentralen Datenbusses von einer gemeinsamen, zentralen Speichereinheit mit Konfigurationsdaten versehen. Als Kern jeder Schaltvorrichtung kann ein so genanntes Grundmodul vorgesehen sein, welches selbständig betriebsfähig ist und sämtliche Eingangsanschlüsse empfängt und zu Erweiterungsmodulen durchschleift. Die jeweils anschließbaren Erweitenmgsmodule ermöglichen dann das flexible Zuordnen weiterer Ausgangsanschlüsse. Im praktischen Betrieb wird es damit ermöglicht, dass parallel jeder der an die Ausgangsanschlüsse angeschlossenen Receiver gleichzeitig und frei konfiguriert gemäß der jeweiligen Mapping-Tabelle auf die Eingangsanschlüsse selektiv zugreifen kann, oder aber es findet eine gemeinsame zentrale Konfiguration statt.

Sollen beispielsweise in einer großen Wohneinheit noch mehr Teilnehmer an eine Satellitenempfangsanlage angeschlossen werden, so werden kaskadierbare Systeme verwendet, bei denen mehrere Multischalter in Reihe geschaltet werden. In einem solchen kaskadierbaren System wird dann der Multischalter, der direkt mit dem Konverter oder den Konvertern verbunden ist, als Multischalter-Kopfgerät bezeichnet, während die nachfolgenden Multischalter als Multischalter-Stranggeräte bezeichnet werden. Diese Multischalter-Stranggeräte sind nun direkt oder indirekt mit dem Multischalter-Kopfgerät verbunden, indem die einzelnen Ausgänge des Multischalter-Kopfgeräts über Leitungen, die dann auch als Strangleitungen bezeichnet werden, mit den Eingängen des Multischalter-Stranggeräts verbunden sind. Um ein Vertauschen der Strangleitungen im Kaskadenstamm zu verhindern, ist aus der EP 1 217 766 A1 ein Multischalter-Kopfgerät, bzw. eine Satellitenempfangsanlage bekannt, bei der dem Multischalter-Kopfgerät eine Leitungs-Identifikationseinheit zugeordnet ist und die Leitungs-Identifikationseinheit Identifikationssignale auf an den Ausgängen angeschlossene Leitungen schaltet. Dadurch, dass den einzelnen Leitungen unterschiedliche Identifikationssignale aufgeschaltet sind, kann festgestellt werden, an welchem Ausgang des Multischalter-Kopfgeräts die jeweilige Leitung angeschlossen ist. Die Identifikationssignale bestehen aus Gleichspannungssignalen, niederfrequenten Wechsel- oder Pulsspannungen oder aus niederfrequenten Datentelegrammen. Durch die Aufschaltung von niederfrequenten Identifikationssignalen bleiben die wesentlich höherfrequenten Nutzsignale des Konverters im Zwischenfrequenzbereich, die über die Leitungen übertragen werden, unbeeinflusst. Vorzugsweise weist jedes Multischalter-Stranggerät eine Auswerteelektronik auf, wobei die Auswerteelektronik einerseits mit den Eingängen und andererseits mit der Umschaltmatrix des Multischalter-Stranggeräts verbunden ist. Die Auswerteelektronik erfasst die Identifikationssignale der an den Eingängen angeschlossenen Leitungen und ermittelt aufgrund der unterschiedlichen Identifikationssignale die Konfiguration der angeschlossenen Leitungen. Dadurch können die einzelnen Leitungen völlig beliebig an die Eingänge des Multischalter-Stranggeräts angeschlossen werden. Die Steuerung der Umschaltmatrix und die Auswerteelektronik kann durch einen Mikroprozessor realisiert werden, welcher sämtliche Auswerte- und Steuerungsfunktionen übernimmt. Bei einer alternativen Ausgestaltung der Satellitenempfangsanlage weist jedes Multischalter-Stranggerät eine Indikatoreinrichtung auf, wobei die Indikatoreinrichtung mit den Eingängen des Multischalter-Stranggeräts verbunden ist und die Indikatoreinrichtungen die Identifikationssignale der an den Eingängen angeschlossenen Leitungen erfasst und ein Zuordnungssignal abgibt. Dabei dient die in den Multischalter-Stranggeräten angeordnete Indikatoreinrichtung als Installationshilfe und im Unterschied zur ersten Ausgestaltung können bei dieser Ausgestaltung die Leitungen nicht beliebig an die Eingänge der Multischalter-Stranggeräte angeschlossen werden. Alternativ ist die Installationshilfe nicht in dem Multischalter-Stranggerät integriert, sondern als separates Gerät ausgebildet. Der als Installationshilfe ausgebildete Leitungsindikator kann mehrere LEDs und/oder ein Anzeigedisplay, insbesondere ein LCD-Display oder ein LED-Display aufweisen. Schließlich kann für einen Leitungsindikator beispielsweise ein handelsübliches Spannungs-, Strom- oder Widerstandsmessgerät verwendet werden, wobei vom Installateur die richtige Zuordnung der durch den Leitungsindikator angezeigten Signale zu den jeweiligen Eingängen der Multischalter-Stranggeräte vorgenommen werden muss.

In Weiterbildung hierzu ist aus der DE 202 04 299 U1 ein Multischalter bzw. eine Satelliteneinpfangsanlage bekannt, bei der die Anzahl der zur Verfügung gestellten Programme an die jeweiligen Wünsche der einzelnen Bewohner eines Hauses angepasst werden kann. Hierzu sind in dem Multischalter eine elektronische Schaltung und eine mit der elektronischen Schaltung verbundene Schnittstelle vorgesehen, wobei der Multischalter über die Schnittstelle derart programmierbar ist, dass bestimmte Satelliten-Zwischenfrequenz-Signale für bestimmte Teilnehmer gesperrt sind. Mit Hilfe der Schnittstelle ist dabei eine einfache Anpassung an die jeweiligen Gegebenheiten möglich, so dass auf geänderte Wünsche der einzelnen Bewohner oder den Einzug neuer Bewohner durch eine entsprechende Umprogrammierung der elektronischen Schaltung leicht reagiert werden kann. Über die elektronische Schaltung kann beispielsweise derart auf die Umschaltmatrix eingegriffen werden, dass ein bestimmter Teilnehmer nicht mit einem bestimmten Eingang des Multischalters und damit auch nicht mit einem bestimmten Ausgang eines Konverters verbunden werden kann, so dass für den Teilnehmer das entsprechende Satelliten-Zwischenfrequenz-Signal - und damit auch ein oder mehrere kostenpflichtige Programme - gesperrt ist. Grundsätzlich ist es möglich, dass die Schnittstelle als Eingabetastatur ausgebildet ist, so dass die Programmierung direkt an dem Multischalter erfolgen kann. Da der Multischalter häufig an Orten angebracht ist, an denen er nur relativ schwer zugängig ist, somit eine Programmierung nur schwer durchführbar wäre, ist die Schnittstelle vorteilhafterweise als RS 232-Schnittstelle oder als Infrarot-Schnittstelle ausgebildet oder die Schnittstelle ist mit einem externen Modem verbindbar oder in dem Multischalter ist ein Modem integriert.

Um einen Multischalter zu realisieren, der hinsichtlich der ZF-Eingangsschnittstellen variabel bzw. erweiterbar ist, ist aus dem DE 20 2004 007 763 U1 ein Multischalter bekannt, welcher ein Grundgerät und mindestens ein Schaltmatrix-Modul aufweist. Das Grundgerät besitzt mindestens eine Receiver-Ausgangsschnittstelle und mehrere Signal-Eingänge und das Schaltmatrix-Modul besitzt die mehreren Zwischenfrequenz-Eingangsschnittstellen und Signal-Ausgänge, die in der Anzahl den Signal-Eingängen entsprechen und mit diesen verbindbar sind. Ferner kann vorgesehen sein, dass der Multischalter eine Eingangsschnittstelle zur Einspeisung von Signalen aufweist, die mittels einer terrestrischen Antenne empfangen werden. Diese Eingangsschnittstelle ist vorzugsweise an dem Grundgerät angebracht. Das Schaltmatrix-Modul weist Stammausgangs-Schnittstellen auf, die zum Durchführen der in die ZF-Eingangsschnittstellen eingespeisten Signale dienen, um z.B. eine Kaskade der Stammsignale zu erzeugen Dadurch ist der Multischalter in Bezug auf die Anzahl der mit ihm empfangbaren Satelliten-ZF-Ebenen variabel bzw. erweiterbar. Vorzugsweise ist das Verbinden durch ein Aufstecken des Schaltmatrix-Moduls auf das Grundgerät vorgesehen.

Weiterhin sind Twin-Konverteranordnungen, mit denen Teilnehmer unabhängig voneinander Programme empfangen können, die über die eine oder andere Polarisation in einem unteren oder oberen Frequenzband ausgestrahlt werden, seit langem bekannt. Aus der EP 1 217 836 A2 ist beispielsweise eine Twin-Konverteranordnung bekannt, welche so ausgelegt, dass sie als Teil einer Multifeed-Anordnung auch zum Empfang von über eine weitere Satellitenposition ausgestrahlten Programmen dienen kann. Üblicherweise erfolgt dies mittels einer einzigen Satellitenschüssel dann, wenn zwei Satellitenpositionen in enger orbitaler Position zueinander geo-stationär angeordnet sind, so dass mit einer "schielenden" Multifeed-Anordnung, die von beiden geostationären Satelliten ausgestrahlten Programme empfangen werden können. Zur Umsetzung dieses Konzeptes weist die Twin-Konverteranordnung zumindest einen weiteren Anschluss, nämlich einen zusätzlichen Eingang auf, der als Durchschleif-Eingang gestaltet ist. Über diesen Durchschleif-Eingang kann ein zugeordneter, angeschlossener Teilnehmer die über eine weitere Satellitenposition ausgestrahlten Programme empfangen. Dabei ist der eigentliche Ausgang, an dem ein zugehöriger Teilnehmer anschließbar ist, je nach Bedarf zwischen dem eigentlichen Ausgang der Twin-Konverteranordnung (Twin-LNB's) zum Empfang der über eine erste Satelliten-Position ausgestrahlten Programme und dem Durchschleif-Eingang umschaltbar. In einer bevorzugten Ausführungsform ist eine kreuzweise Verschaltung der beiden Twin-Konverteranordnungen vorgenommen, wobei jeder der beiden Twin-Receiver einen entsprechenden zusätzlichen Durchschleif-Eingang aufweist. Bei einer derartigen Multifeed-Anordnung ist an den beiden Twin-Konverteranordnungen jeweils nur ein Teilnehmer angeschlossen, wobei der jeweilige Ausgang für den zweiten Teilnehmer an dem Durchschleif-Eingang der jeweils weiteren Twin-Konverteranordnung angeschlossen ist. Somit können beide Teilnehmer die von beiden Satellitenpositionen ausgestrahlten Programme ggf. in einem unteren oder oberen Frequenzband in beiden Polarisationen empfangen. Da aus Sicht des jeweiligen Teilnehmers die von einer ersten und zweiten Satellitenposition empfangenen Programme an unterschiedlichen Einstellpositionen empfangen werden ist bevorzugt vorgesehen, dass die Twin-Konverteranordnung neben den beiden Ausgängen und dem zusätzlichen Durchschleif-Eingang noch einen weiteren Kodierungseingang aufweist, der keine HF-Signale liefert und insoweit "passiv" geschaltet ist. Durch die hierdurch bewirkte Kodierungseinrichtung kann jedoch der Positionswert von einem LNB-Zweig von der Grundeinstellung "Default A" in "Default B" gewandelt werden. Der zweite LNB-Zweig enthält damit eine entsprechende Zuordnung der jeweils anderen Satellitenposition. Nachdem also bei einem Teilnehmer die entsprechende Kodierung aktiviert wurde, führt dies dazu, dass beide Teilnehmer über den scheinbar gleichen Twin-Konverter, beispielsweise über den ersten Twin-Konverter für die Satellitenposition X und über den zweiten Twin-Konverter für die weitere Satellitenposition Y, die ausgestrahlten Programme empfangen können.

In Weiterbildung hierzu ist aus der WO 03/094397 A1 bzw. der hierzu korrespondierenden EP 1 502 371 A1 ein Verfahren sowie eine Vorrichtung zur Erzeugung zumindest eines Transponders in der Satelliten-ZwischenfrequenzEbene bekannt. Um eine Ein-Kabel-Struktur zu realisieren, werden bei einer ersten Ausgestaltung eine erste Umsetzung des unteren Satelliten-Frequenzbandes mit einem Lokaloszillator von z.B. 9.600 MHz und eine erste Umsetzung des oberen Satelliten-Frequenzbandes mit einem Lokaloszillator von z.B. 13.850 MHz vorgeschlagen. Aufgrund dieser gegenüber dem Stand der Technik anderen Lokaloszillator-Frequenzen wird es möglich, dass die untere Grenze für das untere Frequenzband (low band) mit der unteren Grenze für das obere Frequenzband (high band) mit jeweils 1.100 MHz übereinstimmt. Für den zweiten Mischer wird nicht eine Lokaloszillator-Frequenz von beispielsweise 10600 MHz verwendet, sondern demgegenüber eine Lokaloszillator-Frequenz, die oberhalb des oberen Ende des oberen Frequenzbandes liegt. Dabei wird eine inverse Umsetzung dergestalt vorgenommen, dass der oberhalb der oberen Grenze des oberen Frequenzbandes liegende Frequenzbereich (also oberhalb von 12.750 MHz) in einen Bereich unterhalb von 1.100 MHz umgesetzt wird, der von Transpondern und Satelliten-Signalen ansonsten völlig frei ist. Dadurch kann durch einfache Umsetzung beim Mischer unter Verwendung nur eines abstimmbaren Oszillators (von beispielsweise 2.025 bis 3.100 MHz) und nur einer nachfolgenden Selektion eines geeigneten Bandpassfilters (bei z.B. 950 MHz Mittenfrequenz und einer Bandbreite von 40 MHz) ein frei wählbarer Transponder beispielsweise mit einer Sat.-ZFl/Sat.-ZFl-Mittelfrequenz von 950 MHz umgesetzt werden. Beispielsweise kann eine so genannte Ein-Kabel-Tripple-Konverterlösung realisiert werden, bei der zwei versetzt liegende Transponder-Frequenzbereiche mit einem Satelliten-ZF-Bandbereich kombiniert werden. Oder es kann auch eine Ein-Kabel-Quad-LNB-Lösung aufgebaut werden, bei der mehrere mit Frequenzabstand zueinander liegende Transponder erzeugt werden, und diese Transponderzweige am jeweiligen Ausgang einer Umschalt-Matrix-Anordnung dann über eine Frequenzweiche zusammengefasst werden. Dadurch können mehrere Transponder auf eine einzige gemeinsame Antennen-Leitung eingespeist werden.

Weiterhin ist aus der DE 44 07 831 C2 ein Verfahren für den Zugriff auf passive Breitband-Koaxialkabelnetze mit M an Netzknoten angeschlossenen Teilnehmern bekannt, das in Auf- und Abwärtsrichtung N Übertragungskanäle bereitstellt, wobei M > N gilt, wobei ein Frequenzband für die Aufwärtsrichtung (Rückkanäle) und ein Frequenzband für die Abwärtsrichtung auf demselben Koaxialkabel vorgesehen sind, und wobei die Teilnehmer jeweils über einen Empfänger und einen Sender verfügen. Das Verfahren dient dabei dem bidirektionalen Betrieb an einem Koaxialkabel mit Baum- oder Ringstruktur, bei dem die Teilnehmer über einen Netzknoten miteinander bzw. über weitere Netzknoten mit an diese angeschlossenen Teilnehmern kommunizieren oder im Netzknoten verfügbare Abrufdienste in Anspruch nehmen können. Im Einzelnen ist vorgesehen, dass vom Empfänger eines Teilnehmers bei dessen Zugriffsversuch zuerst das Frequenzband der Aufwärtsrichtung nach einem freien Trägerfrequenzkanal abgesucht wird, dass dieser dann durch Einschalten des teilnehmereigenen Senders belegt wird und damit dem Netzknoten der Verbindungswunsch signalisiert wird und dass von diesem danach ein Übertragungskanal in Abwärtsrichtung zugeteilt wird. Dabei wird davon ausgegangen, dass in Anbetracht der zu erwartenden Verkehrsstatistik nie alle Teilnehmer gleichzeitig Zugriff zum System wünschen, so dass einer größeren Zahl M von Teilnehmern als die Zahl N der zur Verfügung stehenden Kanäle jederzeit ein Zugriff ermöglicht wird. Die Empfänger aller Teilnehmer sind auf die Trägerfrequenzen aller Kanäle in Auf- und Abwärtsrichtung abstimmbar. In gleicher Weise sind die Sender aller Teilnehmer auf die Trägerfrequenzen aller Kanäle in Aufwärtsrichtung (Rückkanal) durchstimmbar. Im Netzknoten ist die Anzahl der Sender und Empfänger gleich der Anzahl der im System verfügbaren Kanäle N. Durch das Einschalten des Trägers und Aussenden einer entsprechenden Signalisierungsinformation teilt der Netzknoten dem neu zugeschalteten Teilnehmer einen Übertragungskanal in Abwärtsrichtung zu. Die bidirektionale Kommunikation, welche sowohl symmetrisch als auch asymmetrisch erfolgen kann, mit anderen an den Netzknoten angeschlossenen Teilnehmern, mit Teilnehmern, die an andere Netzknoten angeschlossen sind, oder mit z. B. im Netzknoten verfügbaren Datenbanken von Abrufdiensten kann beginnen.

Weiterhin ist aus der DE 296 07 766 U1 ein Gemeinschaftsantennensystem zur Verteilung von Fernsehsignalen unterschiedlicher Kanäle, die insbesondere über Satelliten übertragen werden, mit einer Signalgebereinrichtung, einer Kopfeinrichtung und einer Signalverarbeitungseinheit bekannt. Im Einzelnen weist die Signalgebereinrichtung eine Antenne, die die Signale empfängt, und wenigstens einem Abwärtsumsetzer auf, der die empfangenen Signale einer bestimmten Polarität aus einem Empfangsfrequenzband in Signale in einem Zwischenfrequenzband umsetzt. Die Kopfeinrichtung ist der Signalgebereirwichtung nachgeschaltet und die Signalverarbeitungseinheit ist eingangseitig über ein Kabel mit dem Abwärtsumsetzer verbunden und ausgangsseitig mit einem einzigen Verteilkabel verbindbar, über welches die verarbeiteten Signale im Zwischenfrequenzband zu Benutzersteckdosen übertragen werden. Um die Verteilung einer größeren Kanalanzahl zu ermöglichen, weist die Signalverarbeitungseinheit der Kopfeinrichtung kanalindividuelle Konverter auf, welche einen vorgebbaren Kanal im Zwischenfrequenzband in einen anderen Kanal im Zwischenfrequenzband umsetzen. Die kanalindividuellen Konverter der Kopfeinrichtung sind in wenigstens einem Konvertermodul integriert, welches an seinem Eingang über das Kabel mit den Abwärtsumsetzern und an seinem Ausgang mit dem Verteilkabel verbindbar ist. Insbesondere weist das Konvertermodul wenigstens zwei kanalindividuelle Konverter auf, welche zur Realisierung einer Kettenschaltung untereinander in der Weise verbunden sind, dass ein Eingang eines ersten Konvertermoduls mit einem Eingang eines zweiten Konvertermoduls, das dem ersten Konvertermodul benachbart ist, verbunden ist, und dass ein Ausgang des ersten Konvertermoduls mit einem Ausgang des zweiten Konvertermoduls verbunden ist. Die Verbindung der Eingänge zweier benachbarter kanalindividueller Konverter und/oder die Verbindung der Ausgänge zweier benachbarter kanalindividueller Konverter ist durch Verbindungsbrücken realisiert. Jeder kanalindividuelle Konverter weist eingangsseitig und/oder ausgangsseitig ein Nachlauf-Filter, einen Mikroprozessor, der mindestens einen Oszillator des und/oder einen Verstärker des kanalindividuellen Konverters steuert auf. Der Mikroprozessor des kanalindividuellen Konverters ist mit einer konverterexternen Eingabeeinrichtung verbindbar, über die Daten eingebbar sind, die eine vorgebbare Eingangskanalfrequenz und eine vorgebbare Ausgangskanalfrequenz und/oder Signalverstärkungsparameter zur Steuerung des Verstärkers bezeichnen. Zwei benachbarte Module sind über einen ersten Mischer miteinander kombinierbar, d.h. mehrere Konvertermodule sind mit dem ersten Mischer verbunden, dessen Ausgang mit dem Verteilkabel verbindbar ist. Schließlich weist das System einen zweiten Mischer mit wenigstens zwei Eingängen auf, wobei einer der Eingänge über einen Verstärker, Verbindungsbrücke und der Stromversorgung mit dem Ausgang des Konvertermoduls und der andere Eingang mit einem Abwärtskonverter und wobei der Ausgang des zweiten Mischers über einen Verstärker mit dem einzigen Verteilkabel verbindbar ist. Dabei weisen Signale unterschiedlicher Kanäle derselben Frequenz im Zwischenfrequenzband, welche unterschiedlichen Eingängen des zweiten Mischers zugeführt werden, unterschiedliche Signalpegel auf. Vorteil der vorstehend beschriebenen Kettenschaltungs-Struktur ist, dass nicht jeder kanalindividuelle Konverter über ein separates Kabel mit einem Abwärtsumsetzer zu verbinden ist und dass darüber hinaus nicht jeder kanalindividuelle Konverter über ein separates Kabel mit dem zweiten Mischer zu verbinden ist, der dem Verteilkabel vorgeschaltet ist.

Schließlich ist aus der DE 197 49 120 C2 eine Satelliten-Empfangsanlage bzw. ein zugehöriges Verfahren zu deren Betriebsweise bekannt, bei der bzw. bei dem an eine einzige Antennenleitung z. B. vier oder acht Teilnehmer angeschlossen werden, ohne dass es zu Problemen bezüglich der Datenübertragung und Ansteuerung der Teilnehmer und Zuordnung bestimmter Adressen kommt. Hierfür ist in der Kopfstation ein Konverterblock vorgesehen, in welchem für jeden angeschlossenen Teilnehmer eine separate Konverterstufe vorgesehen ist. Dort wird das jeweils vom einzelnen angeschlossenen Teilnehmer ausgewählte Satellitenprogramm, d. h. die entsprechende Satellitenprogramm-Kanalfrequenz in unterschiedliche Kanalfrequenzen mit ausreichendem Frequenzabstand umgesetzt und über eine Summenschaltung mit einem gemeinsamen zu allen Teilnehmern führenden Receiverbus, d. h. einer Antennen-Ableitung eingespeist. Im einzelnen erfolgt dabei in der jeweiligen Konverterstufe eine Umsetzung in einen einem einzelnen Teilnehmer und damit Receiver zugeordneten Frequenzkanal, der im Bereich der empfangenen Satellitenfrequenzebene liegt, so dass vom Prinzip her teilnehmerseitig herkömmliche Receiver angeschlossen werden können. Die angeschlossenen Receiver arbeiten mit einer Controller-Einheit so zusammen, dass mittels eines entsprechenden Receiver-Signals die diesem Receiver zugeordnete Konverterstufe so angesteuert wird, dass am entsprechenden Ausgang dieser Konverterstufe des Konverterblockes das ausgewählte Programm auf einen voreingestellten Frequenzkanal umgesetzt und in die alleinige Antennenleitung eingespeist wird. Der Datenbus für die Steuerung der angeschlossenen Teilnehmer/Receiver im Zusammenspiel mit der Controller-Einheit kann als Multimaster-Bus bezeichnet werden, da die angeschlossenen Teilnehmer nicht in einer Master-Slave-Konfigurationen betrieben werden, sondern im Prinzip gleichberechtigt an diesen Multimaster-Bus angeschlossen sind. Über diesen Multimaster-Bus ist es dann möglich, vom Controller aus jedem Receiver eine bestimmte Adresse in der Konverterstufe zuzuordnen, so dass über die dem jeweiligen Receiver zugeordnete Konverterstufe ein teilnehmerscitig ausgewähltes Programm auf einen anderen Kanal, d. h. eine andere Kanalfrequenz umsetzt wird, so dass alle angeschlossenen Teilnehmer/Recelver über diesen ihnen zugewiesenen Kanal auswahlmäßig alle über die SatellitenEmpfangsantenne grundsätzlich empfangbaren Programme auswählen und empfangen können. Dem Konverterblock ist eine Matrix vorgeschaltet, die es den einzelnen Teilnehmern, d. h. den angeschlossenen Receivern, unabhängig voneinander erlaubt, jedes beliebige Programm, unabhängig davon, ob es mit vertikaler oder horizontaler Polarisation in einem unteren oder oberen Frequenzband übertragen wird, auszuwählen und zu empfangen. Die Matrix-Anordnung kann so aufgebaut sein, dass eine Steuerung durch Umschaltung von 14 V/18 V und/oder von 0 KHz/22 KHz oder mittels DiSEqC erfolgen kann. Um die entsprechende Ansteuerung in der Matrix-Anordnung vorzunehmen, umfasst jede Konverterstufe einen Spannungsschalter sowie einen nachgeordneten 22 KHz-Modulator. Ferner umfasst jede Konverterstufe in Empfangsrichtung folgend parallel zu dem Schaltzweig einen Kondensatorzur galvanischen Trennung, einen ersten Mischer, einen nachgeschalteten Verstärker, einen nochmals nachgeschalteten SAW-Filter sowie einen ausgangsseitig geschalteten weiteren Mischer. Während der erste Mischer über einen spannungsgesteuerten Oszillator mit einer darüber unterschiedlich wählbaren Oszillatorfrequenz betreibbar ist, wird die Oszillatorfrequenz des zweiten Mischers beispielsweise mittels einer festeingestellten Lokaloszillatorfrequenz fₗ bis fₙ eines jeweils zugeordneten Lokaloszillators angesteuert. Die angeschlossenen Receiver arbeiten zur Multimaster-Kommunikation mit einer Controller-Einheit so zusammen, dass jeder Receiver nur dann Steuersignale senden und empfangen kann, wenn kein anderer Receiver aktiviert ist bzw. der Controller keine Signale an den Bus abgibt. Hierfür sind Maßnahmen für einen Kollisionsschutz (Busbeobachtungsphasen, Adresse und verschiedenenKollissionsschutz-Header) vorgesehen, worüber gewährleistet ist, dass zu einem gegebenen Zeitpunkt immer nur ein Receiver am Bus aktiv sein kann, also Daten aussenden oder vom Controller empfangen kann. Dazu wird der Multimaster-Bus mittels einer Gleichspannungs-Pegelumschaltung so betrieben, dass stets erkennbar ist, ob der Multimaster-Bus zur Übertragung neuer Sendesignale durch einen anderen Receiver betriebsbereit oder gesperrt ist. Sobald ein Receiver Sendesignale an die Controllerstationen abgibt oder von dieser empfängt, ist durch die erwähnte bevorzugt durchgeführte Gleichstrompegelumschaltung der Multimaster-Bus in seinen Zustand "gesperrt" versetzt, so dass andere Receiver nicht in eine Kommunikation mit dem Controller eintreten können. Das Übertragungsprotokoll ist so aufgebaut, dass dann, wenn zwei oder drei Receiver gleichzeitig betätigt werden sollten, diese nach einer unterschiedlich eingestellten Zeit jeweils überprüfen, ob noch ein anderer Receiver sich im "Kommunikationsstadium" befindet. Wird dies festgestellt, wird der jeweilige Receiver, der dies erkennt, wieder in seine Ausgangslage zurückgeschaltet und muss einen erneuten Wartezyklus abwarten. Dadurch kann gewährleistet werden, dass stets nur zu einem Zeitpunkt über einen Receiver eine Konverterstufe angesteuert wird, wobei der Teilnehmerkanal (Frequenzkanal) als voreingestellt vorausgesetzt wird.

Wie die vorstehende Würdigung des Standes der Technik aufzeigt, sind unterschiedlich ausgestaltete konfigurierbare Multischalter bzw. Multifeed-Satellitenempfangsanlagen mit Umschaltmatrixen und fransponderzweigen bekannt. In der Regel erfordern nachträgliche Erweiterungen hinsichtlich der anschließbaren Teilnehmer entweder die Verlegung zusätzlicher Antennenleitungen oder die Erzeugung eines breitbandigen Empfangsfrequenzband, was einen hohen Aufwand bei der Matrixschaltung, insbesondere für das schaltungstechnisch richtige elektrische Zuordnen der Verbindungs-/Antennenleitungen oder einen hohen Filteraufwand für das Zusammenschalten der jeweiligen Teilausschnitte aus verschiedenen Satelliten-ZF-Ebenen und ein eingeschränktes Programmangebot für den einzelnen Teilnehmer bedeutet. Auch bei dem aus DE 197 49 120 C2 bekannten Verfahren bekannt, bei dem über Frequenzumsetzer mehreren Teilnehmern an einer gemeinsamen Antennenleitung jeweils eine Transponderfrequenz in eine dem Teilnehmer zugeordnete Empfangsfrequenz umgesetzt wird, ist ein hoher Kostenaufwand erforderlich. Die Kosten einer derartigen Anlage mit Frequenzumsetzern werden in erster Linie durch die Frequenzumsetzer mit den zugehörigen Filtern bestimmt, andererseits muss der Maximalausbau (mit voreingestelltem Teilnehmerkanal (Frequenzkanal)) vorgesehen werden, um eine nachträgliche Erweiterung zu ermöglichen. Deshalb fehlen in der Praxis kostengünstige Verfahren oder Vorrichtungen, bei welchen auch bei nachträglichen Erweiterungen das komplette Frequenzspektnim erfasst wird und daher keine Beschränkungen hinsichtlich des Programmangebots vorliegen. Besonders bedeutsam ist dies, weil die Unterhaltungselektronik, insbesondere die Satellitenempfangsanlagen herstellende Industrie, seit vielen Jahren als äußerst fortschrittliche, entwicklungsfreudige Industrie anzusehen ist, die schnell Verbesserungen und Vereinfachungen aufgreifen und in die Tat umsetzen.

Der Erfindung liegt gegenüber den bekannten Verfahren oder Vorrichtungen die Aufgabe zugrunde, diese derart weiterzuentwickeln, dass auch bei nachträglichen Erweiterungen gesteuert durch den Benutzer, diesem das komplette Frequenzspektrum zur Verfügung gestellt wird.

Diese Aufgabe wird erfindungsgemäß bei einem Verfahren zur Konfiguration von n unabhängigen Teilnehmern einer Satelliten-Empfangsanlage mit einem LNB-Empfangskonverter, einer Matrix, mindestens einem Mehrfachumsetzer, mindestens einer Filtereinrichtung, einem Summierer oder Frequenzweiche oder gesteuerten Frequenzweiche oder Matrix mit Addierer und mindestens einer den Teilnehmern gemeinsamen und über Anschlussdosen geführten Antennenleitung, nach Patentanspruch 1 gelöst,
- bei dem mittels über die jeweilige Antennenleitung übertragener Steuersignale die Steuerung der Matrix, von m parallel zueinander angeordneten Mehrfachumsetzern und der gesteuerten Frequenzweiche oder Matrix mit Addierer erfolgt, wodurch:
   ➢ eine der am Ausgang des LNB-Empfangskonverters anliegenden Satelliten-ZF-Ebenen zum Ausgangsanschluss der Matrix hochfrequenzmäßig durchgeschaltet wird und
   ➢ im jeweiligen Mehrfachumsetzer eine direkte Umsetzung eines der in der Satelliten-ZF-Ebene liegenden Empfangskanäle in einen dem Teilnehmer zuordenbaren Teilnehmerkanal erfolgt und
- bei dem die Zuordnung der Belegung der Teilnehmerkanäle zentral erfolgt, wobei der jeweils belegte Teilnehmerkanal in einem Kanalspeicher abgespeichert ist,
derart, dass bei der Inbetriebnahme eines neuen Teilnehmers der an eine gemeinsame Antennenleitung angeschlossenen Gruppe, diesem ein nicht belegter Teilnehmerkanal zugeordnet wird, so dass jeder der Teilnehmer wahlweise Programme auf allen Satelliten-ZF-Ebenen empfangen kann.

Das erfindungsgemäße Verfahren weist den Vorteil auf, dass auf überraschend einfache und kostengünstige Art und Weise jedem der Benutzer das gesamte Programmangebot zur Verfügung gestellt werden kann, ohne dass die Gefahr besteht, dass bei einer Umsetzung der einzelnen Programme, diese nicht mehr empfangbar sind. Insbesondere für größere Antennenanlagen, die sehr viele Antennendosen und / oder mehrere Stammleitungen besitzen, und bei denen pro Stammleitung mehr als ein Teilnehmer angeschlossen ist, steht durch die erfindungsgemäße Maßnahme erst bei der Inbetriebnahme eines Teilnehmers, diesem einen Frequenzumsetzer (Mehrfachumsetzer) mit der entsprechenden Ausgangsfrequenz zuzuweisen, eine kostengünstige Lösung zur Verfügung. Durch die dynamische Zuordnung werden für n Teilnehmer nämlich nur m Mehrfachumsetzer (m<=n) benötigt, da bei einer typischen Gebäudeinstallation mit n Antennendosen und m Bewohnern in der Regel höchsten m Teilnehmeranschlüsse gleichzeitig in Betrieb sind. Da die Kosten einer derartigen Anlage mit Frequenzumsetzern in erster Linie durch die Frequenzumsetzer mit den zugehörigen Filtern bestimmt wird, bedeutet die Einsparung von Frequenzumsetzern eine massive Kosteneinsparung, insbesondere bei Installationen mit m<<n. Durch die zentrale Zuordnung der Belegung kann auf überraschend einfache und kostengünstige Art und Weise ein Zugriffskonflikt vermieden werden.

Weiterhin wird diese Aufgabe erfindungsgemäß bei einem Verfahren zur Konfiguration von n unabhängigen Teilnehmern einer Satelliten-Empfangsanlage mit einem LNB-Empfangskonverter, einer Matrix, mindestens einem Mehrfachumsetzer, mindestens einer Filtereinrichtung, einem Summierer oder Frequenzweiche oder gesteuerten Frequenzweiche oder Matrix mit Addierer und mindestens einer den Teilnehmern gemeinsamen und über Anschlussdosen geführten Antennenleitung, nach Patentanspruch 2 gelöst,
- bei dem mittels über die jeweilige Antennenleitung übertragener Steuersignale die Steuerung der Matrix, von m parallel zueinander angeordneten Mehrfachumsetzern und der gesteuerten Frequenzweiche oder Matrix mit Addierer erfolgt, wodurch:
   ➢ eine der am Ausgang des LNB-Empfangskonverters anliegenden Satelliten-ZF-Ebenen zum Ausgangsanschluss der Matrix hochfrequenzmäßig durchgeschaltet wird und
   ➢ im jeweiligen Mehrfachumsetzer eine direkte Umsetzung eines der in der Satelliten-ZF-Ebene liegenden Empfangskanäle in einen dem Teilnehmer zuordenbaren Teilnehmerkanal erfolgt und
- bei dem die Belegung der Teilnehmerkanäle dezentral erfolgt, indem jeder neu hinzugekommene Teilnehmer, beginnend beim Teilnehmerkanal mit der niedrigsten oder höchsten Frequenz, den Belegungszustand überprüft und bei Belegung auf den frequenzmäßig höher oder tiefer liegenden Teilnehmerkanal umschaltet,
derart, dass bei der Inbetriebnahme eines neuen Teilnehmers der an eine gemeinsame Antennenleitung angeschlossenen Gruppe, diesem ein nicht belegter Teilnehmerkanal zugeordnet wird, so dass jeder der Teilnehmer wahlweise Programme auf allen Satelliten-ZF-Ebenen empfangen kann.

Das erfindungsgemäße Verfahren nach Patentanspruch 2 mit einer dezentralen dynamischen Zuordnung der Belegung weist den Vorteil auf, dass ebenfalls auf überraschend einfache und kostengünstige Art und Weise ein Zugriffskonflikt vermieden werden kann.

Weiterhin wird diese Aufgabe erfindungsgemäß bei einer Vorrichtung zur Konfiguration von n unabhängigen Teilnehmern einer Satelliten-Empfangsanlage, nach Patentanspruch 7 gelöst, welche aufweist:
➢ einen LNB-Empfangskonverter an dessen Ausgängen die jeweilige Satelliten-ZF-Ebene anliegt,
➢ eine an den Ausgängen des LNB-Empfangskonverters angeschlossene Matrix, welche die Satelliten-ZF-Ebenen durchschleift,
➢ m parallel zueinander angeordnete Mehrfachumsetzer, welche jeweils eine erste und eine zweite Mischstufe zur direkten Umsetzung eines der in der Satelliten-ZF-Ebene liegenden Empfangskanäle in einen dem Teilnehmer zuordenbaren Teilnehmerkanal aufweisen,
➢ eine mit der zweiten Mischstufe verbundene Filtereinrichtung,
➢ einen mit den Filtereinrichtungen verbundenen Summierer oder Frequenzweiche oder gesteuerten Frequenzweiche zur Zusammenführung der Teilnehmerkanäle,
➢ eine Steuereinrichtung zur Steuerung der Matrix und von m parallel zueinander angeordneten Mehrfachumsetzern und
➢ mindestens eine, mehreren Teilnehmern gemeinsame und über Anschlussdosen geführte Antennenleitung,
derart, dass bei der Inbetriebnahme eines neuen Teilnehmers der an eine gemeinsame Antennenleitung angeschlossenen Gruppe, diesem ein nicht belegter Teilnehmerkanal zugeordnet wird, so dass jeder der Teilnehmer wahlweise Programme auf allen Satelliten-ZF-Ebenen empfangen kann.

Weiterhin wird diese Aufgabe erfindungsgemäß bei einer Vorrichtung zur Konfiguration von n unabhängigen Teilnehmern einer Satelliten-Empfangsanlage, nach Patentanspruch 8 gelöst, welche aufweist:
➢ einen LNB-Empfangskonverter an dessen Ausgängen die jeweilige Satelliten-ZF-Ebene anliegt,
➢ eine an den Ausgängen des LNB-Empfangskonverters angeschlossene Matrix, welche die Satelliten-ZF-Ebenen durchschleift,
➢ m parallel zueinander angeordnete Mehrfachumsetzer, welche jeweils eine erste und eine zweite Mischstufe zur direkten Umsetzung eines der in der Satelliten-ZF-Ebene liegenden Empfangskanäle in einen dem Teilnehmer zuordenbaren Teilnehmerkanal aufweisen,
➢ eine mit der zweiten Mischstufe verbundene Filtereinrichtung,
➢ einen mit den Filtereinrichtungen verbundenen Summierer oder Frequenzweiche oder gesteuerten Frequenzweiche zur Zusammenführung der Teilnehmerkanäle und
➢ mindestens eine, mehreren Teilnehmern gemeinsame und über Anschlussdosen geführte Antennenleitung,
derart, dass jeder neu hinzugekommene Teilnehmer, beginnend beim Teilnehmerkanal mit der niedrigsten oder höchsten Frequenz, den Belegungszustand überprüft und bei Belegung auf den frequenzmäßig höher oder tiefer liegenden Teilnehmerkanal umschaltet, so dass bei der Inbetriebnahme eines neuen Teilnehmers der an eine gemeinsame Antennenleitung angeschlossenen Gruppe, diesem ein nicht belegter Teilnehmerkanal zugeordnet wird und so dass jeder der Teilnehmer wahlweise Programme auf allen Satelliten-ZF-Ebenen empfangen kann

Weiterhin wird diese Aufgabe erfindungsgemäß bei einer Vorrichtung zur Konfiguration von n unabhängigen Teilnehmern einer Satelliten-Empfangsanlage, nach Patentanspruch 9 gelöst, welche aufweist:
➢ einen LNB-Empfangskonverter an dessen Ausgängen die jeweilige Satelliten-ZF-Ebene anliegt,
➢ eine an den Ausgängen des LNB-Empfangskonverters angeschlossene Matrix, welche die Satelliten-ZF-Ebenen durchschleift,
➢ m parallel zueinander angeordnete Mehrfachumsetzer, welche jeweils eine erste und eine zweite Mischstufe zur direkten Umsetzung eines der in der Satelliten-ZF-Ebene liegenden Empfangskanäle in einen dem Teilnehmer zuordenbaren Teilnehmerkanal aufweisen,
➢ eine mit den Mehrfachumsetzern verbundene Frequenzweiche, die aus Addierern und Schaltern besteht,
➢ eine Steuereinrichtung zur Steuerung der Matrix, der Frequenzweiche und der m parallel zueinander angeordneten Mehrfachumsetzern und
➢ jeweils an die Frequenzweiche angeschlossene und der jeweiligen Gruppe von Teilnehmern gemeinsame und über Anschlussdosen geführte Antennenleitungen,
derart, dass bei der Inbetriebnahme eines neuen Teilnehmers, diesem ein nicht belegter Teilnehmerkanal aus den m parallel zueinander angeordneten Mehrfachumsetzer zugeordnet und über die Frequenzweiche auf die jeweilige Antennenleitung durchgeschaltet wird, so dass jeder der Teilnehmer wahlweise Programme auf allen Satelliten-ZF-Ebenen empfangen kann.

Schließlich wird diese Aufgabe erfindungsgemäß bei einer Vorrichtung zur Konfiguration von n unabhängigen Teilnehmern einer Satelliten-Empfangsanlage, nach Patentanspruch 10 gelöst, welche aufweist:
➢ einen LNB-Empfangskonverter an dessen Ausgängen die jeweilige Satelliten-ZF-Ebene anliegt,
➢ eine an den Ausgängen des LNB-Empfangskonverters angeschlossene erste Matrix, welche die Satelliten-ZF-Ebenen durchschleift,
➢ m parallel zueinander angeordnete Mehrfachumsetzer, welche jeweils eine erste und eine zweite Mischstufe zur direkten Umsetzung eines der in der Satelliten-ZF-Ebene liegenden Empfangskanäle in einen dem Teilnehmer zuordenbaren Teilnehmerkanal aufweisen,
➢ eine mit der zweiten Mischstufe verbundene Filtereinrichtung,
➢ eine mit den Filtereinrichtungen verbundene zweite Matrix mit Addierer,
➢ eine Steuereinrichtung zur Steuerung der beiden Matrizen und der m parallel zueinander angeordneten Mehrfachumsetzern und
➢ jeweils an die zweite Matrix angeschlossenen und der jeweiligen Gruppe von Teilnehmern gemeinsame und über Anschlussdosen geführte Antennenleitungen,
derart, dass bei der Inbetriebnahme eines neuen Teilnehmers, diesem ein nicht belegter Teilnehmerkanal aus den m parallel zueinander angeordneten Mehrfachumsetzer zugeordnet und die zweite Matrix auf die jeweilige Antennenleitung durchgeschaltet wird, so dass jeder der Teilnehmer wahlweise Programme auf allen Satelliten-ZF-Ebenen empfangen kann

Die erfindungsgemäßen Ausgestaltungen der Vorrichtung nach einem der Patentansprüche 7 bis 10 weisen den Vorteil auf, dass in größeren Gebäuden der Aufbau von Satellitenverteilanlagen ohne Einschränkungen wie bei bekannten "Einkabellösungen", vor allem dass nur ein bestimmter Ausschnitt des ganzen Programmangebotes zur Verfügung steht, ermöglicht wird. Insbesondere für den Installateur bringt die erfindungsgemäße Vorrichtung erhebliche Vereinfachungen, da die Erweiterung um einen neuen Teilnehmer bei der erfindungsgemäßen Baumstruktur nicht wie beim Stand der Technik automatisch das Verlegen eines neues Antennenkabels (Sternstruktur) bedeutet. Die erfindungsgemäße Vorrichtung ist unabhängig von den baulichen Gegebenheiten einsetzbar und ermöglicht die flexible Zuordnung und gesteuerte Umsetzung von Transpondern für die Teilnehmerbereitstellung über einen den Teilnehmer fest zugeordneten ZF-Kanal.

In Weiterbildung der Erfindung werden, gemäß Patentanspruch 3, Steuersignale nach dem DISEqC-Standard benutzt, welche mittels eines Tiefpasses der Filtereinrichtung ausgekoppelt werden.

Diese Weiterbildung der Erfindung weist durch die Benutzung von Steuersignalen nach dem DISEqC-Standard 1.0 oder höher den Vorteil auf, dass handelsübliche Satellitenreceiver benutzt werden können. In der Praxis kann dadurch eine Vielzahl von Teilnehmerkanälen konfiguriert bzw. flexibel zugeordnet werden.

Vorzugsweise können, gemäß Patentanspruch 4, in den verschiedenen Gruppen gleichzeitig gleiche Teilnehmerkanäle belegt werden.

Durch die gruppenweise Belegung eines jeweiligen Antennenkabels ist jederzeit die Erweiterung einer der Gruppen bis zum Vollausbau möglich, ohne dass dies gleichzeitig eine Umprogrammierung in einer der anderen Gruppen bedeutet.

Bei einer bevorzugten Ausgestaltung der Erfindung kann, gemäß Patentanspruch 5, durch einen Software-Update in der Steuereinrichtung jederzeit die gewünschte Konfiguration vorgenommen werden und weiterhin kann eine teilnehmerseitige Manipulierung zuverlässig vermieden werden, indem die Steuereinrichtung vor jeder Änderung die Berechtigung hierzu überprüft.

Diese Ausgestaltung der Erfindung mit einer zentralen dynamischen Zuordnung der Belegung vermeidet zuverlässig Zugriffskonflikte und erlaubt jederzeit die gewünschte Konfiguration, auch die Möglichkeit der Fernkonfiguration und/oder Ferndiagnose (über ISDN, WAN, LAN, Internet) und/oder Sperren bestimmter Frequenzen (gebührenpflichtige Kanäle von Diensteanbieter oder als Art Kindersicherung).

Vorzugsweise wird, gemäß Patentanspruch 6, durch Betätigung von Tip-Schaltern am Satellitenreceiver oder menügesteuert die fortlaufende Neukonfiguration des Belegungszustands "eingefroren", wobei der Benutzer sich durch direkte Sichtkontrolle jederzeit vom ordnungsgemäßen Betrieb des Satellitenrecelvers überzeugen kann.

Das "Einfrieren des Belegungszustands", d.h. der quasi-statische Betrieb des Systems weist den Vorteil auf, dass die Zeiten für das Auswerten eines Zugriffwunsches bzw. Belegen des Teilnehmerkanals erheblich verkürzt werden können.

Weitere Vorteile und Einzelheiten lassen sich der nachfolgenden Beschreibung von bevorzugten Ausführungsformen der Erfindung unter Bezugnahme auf die Zeichnung entnehmen. In der Zeichnung zeigt:
- **FIG. 1**: das Blockschaltbild einer ersten bevorzugten Ausführungsform der Erfindung,
- **FIG. 2a, 2b**: eine schematische Darstellung des Empfangsfrequenzbereichs vom Satelliten und am Ausgang des LNB-Empfangskonverters,
- **FIG.3**: eine schematische Darstellung für die erfindungsgemäße Konfiguration von n unabhängigen Teilnehmern,
- **FIG.4**: das Prinzipschaltbild einer zweiten bevorzugten Ausführungsform der Erfindung,
- **FIG. 5**: das Prinzipschaltbild einer dritten bevorzugten Ausführungsform der Erfindung,
- **FIG. 6**: das Prinzipschaltbild einer vierten bevorzugten Ausführungsform der Erfindung,
- **FIG. 7**: das Prinzipschaltbild einer fünften bevorzugten Ausführungsform der Erfindung und
- **FIG.8**: das Prinzipschaltbild einer Satelliten-Empfangsanlage mit Multischalter und Anschluss der Antennenleitungen in Sternstruktur nach dem Stand der Technik.

Zur Verbindung mehrerer Teilnehmer mit einer Satellitenempfangsantenne LN sind heute Anlagen (Multischalter) nach **FIG. 8** üblich, bei denen mittels einer Matrix M und dem DISEqC-Verfahren die Teilnehmer sich eine Satelliten-Ebene durchschalten können. Nachteil ist dabei, dass jeder Teilnehmer TN eine eigene Antennenleitung AL (z.B. AL1) bis zum Multischalter benötigt. Wenn ein neuer Teilnehmer TN hinzukommt, muss eine neue Antennenleitung AL (z.B. AL2) gezogen werden, was in der Praxis meist mit Problemen verbunden ist.

**FIG. 1****,** **FIG. 4****,** **FIG.5****,** **FIG.** 6 und **FIG. 7** zeigen bevorzugte Ausführungsformen der erfindungsgemäßen Vorrichtung zur Konfiguration von n unabhängigen Teilnehmern einer Satelliten-Empfangsanlage. Das Einsatzgebiet erstreckt sich dabei von Sternverteilungen, bei denen pro Antennendose mehr als ein Endgerät angeschlossen werden sollen, über die Umrüstung von Kabelanlagen bis hin zur Erweiterung von bestehenden SAT-Anlagen. Die an den Ausgängen eines LNB-Empfangskonverter LN anliegenden Satelliten-ZF-Ebenen werden einer Matrix M zugeführt, welche die Satelliten-ZF-Ebenen durchschleift. Der in **FIG. 1** dargestellte Quattro-LNB-Empfangskonverter LN konvertiert die horizontal und vertikal polarisierten Satellitensignale aus dem hohen Frequenzbereich, nämlich ein unteres Frequenzband L von 10,7 bis 11,7 GHz (siehe **FIG. 2a**) und ein oberes Frequenzband H von 11,7 bis 12,75 GHz (siehe **FIG. 2a**), in einen niedrigeren Zwischenfrequenzbereich von 950 bis 2.150 MHz (siehe **FIG. 2b**). Erfindungsgemäß ist mit der Matrix M jeweils ein Mehrfachumsetzer MU verbunden, welcher eine erste und eine zweite Mischstufe M1, M2 zur direkten Umsetzung eines der in der Satelliten-ZF-Ebene liegenden Empfangskanäle EK in einen dem Teilnehmer zuordenbaren Teilnehmerkanal TK1, .. TKn aufweist.

Im Einzelnen enthalten die Mischstufen M1, M2 jeweils einen in der Satelliten-ZF-Ebene abstimmbaren Oszillator und ein diesem nachgeordnetes Filter BP1, BP2. Dabei ist das in der zweiten Mischstufe M2 angeordnete Filter BP2 vorzugsweise als durchstimmbarer Bandpass ausgestaltet. Mit der zweiten Mischstufe M2 ist eine Filtereinrichtung verbunden, welche zur Trennung der hochfrequenten Nutzsignale und der niederfrequenten Steuersignale einen Hochpass HP und einen Tiefpass TP aufweist. Zur Zusammenführung der Teilnehmerkanäle TK1, .. TKn ist mit den Filtereinrichtungen HP, TP ein Summierer FW verbunden, an welchen eine den Teilnehmern gemeinsame und über Anschlussdosen AD1, ..., ADn geführte Antennenleitung AL angeschlossen ist. Dabei weist die Anschlussdose ADn als Enddose für den wellenwiderstandsgerechten Abschluss einen Abschlusswiderstand AW auf.

Erfindungsgemäß werden zur Steuerung von m parallel zueinander angeordneter und über die Frequenzweiche FW zusammengeführter Mehrfachumsetzer MU, Steuersignale nach dem DISEqC-Standard benutzt, welche mittels des Tiefpasses TP ausgekoppelt werden. Vorzugsweise wird bei der Inbetriebnahme eines neuen Teilnehmers, diesem ein nicht belegter Teilnehmerkanal TK1, .. TKn zugeordnet, so dass jeder der Teilnehmer wahlweise Programme auf allen Satelliten-ZF-Ebenen empfangen kann. Dies ist in **FIG. 3** durch den Doppelpfeil verdeutlicht, um die Zuordnung eines beliebigen Empfangskanals EK zu einem festen Teilnehmerkanal TK1 zu symbolisieren; dabei kann auch ein erweiterter Frequenzbereich TKE vorgesehen werden.

Insbesondere sind Matrix M, Mehrfachumsetzer MU, Filtereinrichtung HP, TP und Frequenzweiche FW zu einem Grundmodul G zusammengefasst, an dessen Eingang der LNB-Empfangskonverter LN und an dessen Ausgang die Antennenleitung AL angeschlossen ist. Dabei ist erfindungsgemäß eine Antennenleitung AL nicht einem bestimmten Grundmodul G zugeordnet. Jedes der Grundmodule G kann eine Steuereinrichtung zur Zuordnung der Teilnehmerkanäle TK1, .. TKn und zur Auswertung der vom Teilnehmer kommenden Steuersignale aufweisen. Vorzugsweise sind die Grundmodule G zu einem Multischalter zusammengefasst, welcher eine Steuereinrichtung ST aufweist. Dabei kann der jeweils belegte Teilnehmerkanal TK1, .. TKn in einem Kanalspeicher SP abgespeichert werden.

Alternativ kann die Belegung der Teilnehmerkanäle TK1, .. TKn auch dezentral erfolgen (siehe **FIG. 1**), indem jeder Teilnehmer beim Einschalten quasi "reinhört", ob ein Teilnehmerkanal belegt ist und falls dies der Fall sein sollte, auf einen anderen Teilnehmerkanal umschaltet.

Die vorstehend beschriebene Ausgestaltung der erfindungsgemäßen Vorrichtung zeichnet sich durch die flexible Konfiguration von n unabhängigen Teilnehmern einer Satelliten-Empfangsanlage und durch die jederzeit mögliche Erweiterung einer der Gruppen (d.h. der verschiedenen Antennenleitungen/Stammleitungen) bis zum Vollausbau (im Zwischenfrequenzbereich von 950 bis 2.150 MHz unter Berücksichtigung des erforderlichen Schutzabstands und des notwendigen Filteraufwands ca. 20 Teilnehmer) aus.

Unter Kostengesichtspunkt ist es dabei von Vorteil, die Matrizen M bzw. MA entsprechend groß zu dimensionieren, da der entsprechende Schaltpunkt in der Größenordnung von einigen Cent liegt und auf der anderen Seite die wesentlich teureren Mehrfachumsetzer MU (einige Euro) eingespart werden können. Beim Stand der Technik ist die Zahl der Frequenz/Mehrfachumsetzer = Zahl der Stammleitungen x Zahl der Teilnehmer pro Stammleitung, d.h. beispielsweise Multischalter mit 4 Ausgängen und 4 Teilnehmern pro Ausgang = 16 Frequenzumsetzer. Bei der erfindungsgemäßen Lösung ist die Zahl der Freqtienz/Mehrfachumsetzer = maximale Zahl der Teilnehmer pro Anlage, d.h. beispielsweise Einfamilienhaus, 4 Personen, jede Person hat eigenen Fernseher und Rekorder, d. h. in Summe maximal 8 Geräte = 8 Frequenzumsetzer. Der Vorteil der Einsparung bei den Herstellkosten liegt bei 30-40%.

Ein erster erfmdungsgemäßer Lösungsansatz ist der Einsatz von Gruppen von Mehrfachumsetzern MU (**FIG. 1****,** G) in einem solchen Multischalter wie in **FIG. 4** dargestellt. Wenn jeder Antennenleitung AL über eine entsprechende Frequenzweiche FW beispielsweise vier Mehrfachumsetzer MU zur Verfügung gestellt werden, können pro Antennenleitung AL bis zu vier Teilnehmer angeschlossen werden. Diese Teilnehmer müssen das für die Ansteuerung der Mehrfachumsetzer MU notwendige Protokoll unterstützen.

Eine weitere wesentlich flexiblere Ausgestaltung zeigt **FIG. 5****.** Hier werden die Ausgänge der Mehrfachumsetzer MU über eine Matrix M den Frequenzweichen FW und damit den Antennenleitungen AL zugeführt. Vorteil dieser Ausgestaltung ist die Verwendung der kostenbestimmenden Mehrfachumsetzer MU nur für die Teilnehmer TNe, die sich eine Antennenleitung teilen müssen. Bei gleichem angeforderten Satellitentransponder kann ein Mehfachumsetzer MU sogar für mehrere Teilnehmer an verschiedenen Antennenleitungen AL genutzt werden. Ein weiterer Vorteil ist, wenn ein Teilnehmer TNE, der das Protokoll für Mehrfachumsetzer unterstützt, einen erweiterten Frequenzbereich (<950 MHz oder >2150 MHz) unterstützt (siehe **FIG. 3****,** TKE), dann kann dieser sich eine Antennenleitung AL mit einem Teilnehmer TN teilen, der lediglich die Steuerung von Mutischaltem nach **FIG. 8** nach dem DISEqC-Protokoll unterstützt. Somit können existierende Anlagen nach **FIG. 8** schrittweise erweitert werden; d.h. es kann eine Stammleitung nach der anderen umgestellt bzw. eine SAT-Anlage erweitern werden.

In **FIG. 6** ist dargestellt, wie in so einer Ausgestaltung eine zentrale Steuerung ST mit Speicher SP eingebunden ist. Die Anforderung von Teilnehmerkanälen bzw. Satellitenebenen wird der Steuerung ST vom Teilnehmer über die Antennendose AD, die Antennenleitung AL und ein Tiefpassfilter TP zugeführt. Als Kollisionsschutz bei der Anforderung kann z. B. ein Mehrheitsentscheid zum Einsatz kommen. Insbesondere bei digitalen Satellitentranspondern erkennt der Teilnehmer, ob der angeforderte Transponder auch durchgeschaltet wurde. Wenn durch eine Kollision, weil zwei Teilnehmer exakt zum gleichen Zeitpunkt eine Anforderung gesendet haben, dies nicht geschehen ist, wird der Transponder erneut angefordert. Wird die Wartezeit bis zur erneuten Anforderung nach einem Zufallsprinzip gewählt, so ist eine erneute Kollision sehr unwahrscheinlich.

Die Steuereinrichtung ST in **FIG. 6** kann optional auch über eine Schnittstelle FK fernkonfiguriert werden, z. B. um einzelne Transponder für einzelne Teilnehmer freizugeben oder zu sperren. Bei der in **FIG. 6** dargestellten Ausgestaltung ist mit den Filtereinrichtungen HP eine zweite Matrix MA mit Addierer verbunden. Dabei werden die im Rückkanal liegenden niederfrequenten Steuersignale von beispielsweise 22 kHz über den jeweiligen Tiefpass TP der Steuereinrichtung ST zugeführt.

Eine Einspeisung weitere Frequenzbereiche, z. B. terrestrische Kanäle, ist auch bei diesen Ausgestaltungen nach **FIG. 4** bis **FIG. 7** über eine entsprechende Schnittstelle bzw. Empfangsemrichtung E/A; insbesondere ist über E/A eine Ein-/Auskopplung zusätzlicher Frequenzbänder (Kabelnetz) möglich.

In Weiterbildung der Erfindung kann diese beim Hotelfernsehen eingesetzt werden, um einen Startbildschirm beim Einschalten zu generieren und dem Hotelgast weitere Informationen zu ermöglichen; der Summierer FW kann auch als (gesteuerte) Frequenzweiche ausgestaltet werden; die erfindungsgemäße Vorrichtung kann auch fernkonfigurierbar und/oder ferndiagnostizierbar (über ISDN, WAN, LAN, Internet) sein und kann auch bei einem Kabelfernsehsystem oder Breitbandinformationssystem für Verteildienste und interaktive Dienste (Pay per view, Pay TV, Video on demand o.ä.) eingesetzt werden; durch Erweiterung der Matrix M können auch Signale eines zweiten Satelliten (d.h. dann insgesamt acht Satelliten-ZF-Ebenen und somit auch acht verschiedene Steuersignale) zum Teilnehmer hochfrequenzmäßig durchgeschaltet werden; durch Sperren bestimmter Frequenzen im ersten Mischer können bestimmte Transponder gesperrt werden (gebührenpflichtige Kanäle von Diensteanbieter oder als Art Kindersicherung und dabei auch auf alle Programme bzw. alle Satelliten-ZF-Ebenen erweiterbar); durch Erweitern des durchstimmbaren Frequenzbereichs am zweiten Mischer (beispielsweise Zwischenfrequenzbereich bei 700 MHz beginnend) kann die Zahl der pro Stammleitung anschließbaren Teilnehmer (beispielsweise von 20 auf 25 Teilnehmer) erhöht werden.

## Patentansprüche

1. Verfahren zur Konfiguration von n unabhängigen Teilnehmern einer Satelliten-Empfangsanlage mit einem LNB-Empfangskonverter (LN), einer Matrix (M), mindestens einem Mehrfachumsetzer (MU), mindestens einer Filtereinrichtung (HP, TP), einem Summierer oder Frequenzweiche oder gesteuerten Frequenzweiche (FW) oder Matrix mit Addierer und mindestens einer den Teilnehmern gemeinsamen und über Anschlussdosen (AD1, ..., ADn) geführten Antennenleitung (AL), bei dem
• mittels über die jeweilige Antennenleitung (AL) übertragener Steuersignale die Steuerung der Matrix (M), von m parallel zueinander angeordneten Mehrfachumsetzem (MU) und der gesteuerten Frequenzweiche oder Matrix mit Addierer erfolgt, wodurch:
➢ eine der am Ausgang des LNB-Empfangskonverters (LN) anliegenden Satelliten-ZF-Ebenen zum Ausgangsanschluss der Matrix (M) hochfrequenzmäßig durchgeschaltet wird und
➢ im jeweiligen Mehrfachumsetzer (MU) eine direkte Umsetzung eines der in der Satelliten-ZF-Ebene liegenden Empfangskanäle (EK) in einen dem Teilnehmer zuordenbaren Teilnehmerkanal (TK1, TKn) erfolgt und
• bei dem die Zuordnung der Belegung der Teilnehmerkanäle (TK1, TKn) zentral (ST) erfolgt, wobei der jeweils belegte Teilnehmerkanal (TK1, .. TKn) in einem Kanalspeicher (SP) abgespeichert ist,
derart, dass bei der Inbetriebnahme eines neuen Teilnehmers der an eine gemeinsame Antennenleitung (AL) angeschlossenen Gruppe, diesem ein nicht belegter Teilnehmerkanal (TK1, .. TKn) zugeordnet wird, so dass jeder der Teilnehmer wahlweise Programme auf allen Satelliten-ZF-Ebenen empfangen kann.

2. Verfahren zur Konfiguration von n unabhängigen Teilnehmern einer Satelliten-Empfangsanlage mit einem LNB-Empfangskonverter (LN), einer Matrix (M), mindestens einem Mehrfachumsetzer (MU), mindestens einer Filtereinrichtung (HP, TP), einem Summierer oder Frequenzweiche oder gesteuerten Frequenzweiche (FW) oder Matrix mit Addierer und mindestens einer den Teilnehmern gemeinsamen und über Anschlussdosen (AD 1, ..., ADn) geführten Antennenleitung (AL), bei dem
• mittels über die jeweilige Antennenleitung (AL) übertragener Steuersignale die Steuerung der Matrix (M), von m parallel zueinander angeordneten Mehrfachuiiisetzem (MU) und der gesteuerten Frequenzweiche oder Matrix mit Addierer erfolgt, wodurch:
➢ eine der am Ausgang des LNB-Empfangskonverters (LN) anliegenden Satelliten-ZF-Ebenen zum Ausgangsanschluss der Matrix (M) hochfrequenzmäßig durchgeschaltet wird und
➢ im jeweiligen Mehrfachumsetzer (MU) eine direkte Umsetzung eines der in der Satelliten-ZF-Ebene liegenden Empfangskanäle (EK) in einen dem Teilnehmer zuordenbaren Teilnehmerkanal (TK1, .. TKn) erfolgt und
• bei dem die Belegung der Teilnehmerkanäle (TK1, .. TKn) dezentral erfolgt, indem jeder neu hinzugekommene Teilnehmer, beginnend beim Teilnehmerkanal mit der niedrigsten (TK1) oder höchsten Frequenz (TKn), den Belegungszustand überprüft und bei Belegung auf den frequenzmäßig höher oder tiefer liegenden Teilnehmerkanal (TK2, TKn-1) umschaltet,
derart, dass bei der Inbetriebnahme eines neuen Teilnehmers der an eine gemeinsame Antennenleitung (AL) angeschlossenen Gruppe, diesem ein nicht belegter Teihiehnierkanal (TK1, .. TKn) zugeordnet wird, so dass jeder der Teilnehmer wahlweise Programme auf allen Satelliten-ZF-Ebenen empfangen kann.

3. Verfahren nach Anspruch 1 oder 2, **dadurch gekennzeichnet, dass** Steuersignale nach dem DISEqC-Standard benutzt werden, welche mittels eines Tiefpasses (TP) der Filtereinrichtung (HP, TP) ausgekoppelt werden.

4. Verfahren nach Anspruch 1 oder 2, **dadurch gekennzeichnet, dass** in den verschiedenen Gruppen gleichzeitig gleiche Teilnehmerkanäle (TK1, .. TKn) belegt werden können.

5. Verfahren nach Anspruch 1, **dadurch gekennzeichnet, dass** durch einen Software-Update in der Steuereinrichtung (ST) jederzeit die gewünschte Konfiguration vorgenommen werden kann und dass eine teilnehmerseitige Manipulierung zuverlässig vermieden werden kann, indem die Steuereinrichtung (ST) vor jeder Änderung die Berechtigung hierzu überprüft.

6. Verfahren nach Anspruch 2, **dadurch gekennzeichnet, dass** durch Betätigung von Tip-Schaltern am Satellitenreceiver (TN, TNE, TNe) oder menügesteuert die fortlaufende Neukonfiguration des Belegungszustands "eingefroren" wird, wobei der Benutzer sich durch direkte Sichtkontrolle jederzeit vom ordnungsgemäßen Betrieb des Satellitenreceivers (TN, TNE, TNe) überzeugen kann.

7. Vorrichtung zur Konfiguration von n unabhängigen Teilnehmern einer Satelliten-Fmpfangsanlage, welche aufweist:
➢ einen LNB-Empfangskonverter (LN) an dessen Ausgängen die jeweilige Satelliten-ZF-Ebene anliegt,
➢ ein an den Ausgängen des LNB-Empfangskonverters (LN) angeschlossene Matrix (M), welche die Satelliten-ZF-Ebenen durchschleift,
➢ m parallel zueinander angeordnete Mehrfachumsetzer (MU), welche jeweils eine erste und eine zweite Mischstufe (M1, M2) zur direkten Umsetzung eines der in der Satelliten-ZF-Ebene liegenden Empfangskanäle (EK) in einen dem Teilnehmer zuordenbaren Teilnehmerkanal (TK1, .. TKn) aufweisen,
➢ eine mit der zweiten Mischstufe (M2) verbundene Filtereinrichtung (HP, TP),
➢ einen mit den Filtereinrichtungen (HP, TP) verbundenen *Summierer oder Frequenzweiche oder gesteuerten Frequenzweiche (FW) zur Zusammenführung der Teilnehmerkanäle (TK1, .. TKn),
➢ eine Steuereinrichtung (ST) zur Steuerung der Matrix (M) und von m parallel zueinander angeordneten Mehrfachumsetzem (MU) und
➢ mindestens eine, mehreren Teilnehmern gemeinsame und über Anschlussdosen (AD1, ... , ADn) geführte Antennenleitung eine den Teilnehmern gemeinsame Antennenleitung (AL),
derart, dass bei der Inbetriebnahme eines neuen Teilnehmers der an eine gemeinsame Antennenleitung (AL) angeschlossenen Gruppe, diesem ein nicht belegter Teilnehmerkanal (TK1, .. TKn) zugeordnet wird, so dass jeder der Teilnehmer wahlweise Programme auf allen Satelliten-ZF-Ebenen empfangen kann.

8. Vorrichtung zur Konfiguration von n unabhängigen Teilnehmern einer Satelliten-Empfangsanlage, welche aufweist:
➢ einen LNB-Empfangskonverter (LN) an dessen Ausgängen die jeweilige Satelliten-ZF-Ebene anliegt,
➢ eine an den Ausgängen des LNB-Empfangskonverters (LN) angeschlossene Matrix (M), welche die Satelliten-ZF-Ebenen durchschleift,
➢ m parallel zueinander angeordnete Mehrfachumsetzer (MU), welche jeweils eine erste und eine zweite Mischstufe (M1, M2) zur direkten Umsetzung eines der in der Satelliten-ZF-Ebene liegenden Empfangskanäle (EK) in einen dem Teilnehmer zuordenbaren Teilnehnerkanal (TK1, .. TKn) aufweisen,
➢ eine mit der zweiten Mischstufe (M2) verbundene Filtereinrichtung (HP, TP),
➢ einen mit den Filtereinrichtungen (HP, TP) verbundenen Summierer oder Frequenzweiche oder gesteuerten Frequenzweiche (FW) zur Zusammenführung der Teilnehmerkanäle (TK1, .. TKn) und
➢ mindestens eine, mehreren Teilnehmern gemeinsame und über Anschlussdosen (AD1, ..., ADn) geführte Antennenleitung (AL),
derart, dass jeder neu hinzugekommene Teilnehmer, beginnend beim Teilnehmerkanal mit der niedrigsten oder höchsten Frequenz, den Belegungszustand überprüft und bei Belegung auf den frequenzmäßig höher oder tiefer liegenden Teilnehmerkanal umschaltet, so dass bei der Inbetriebnahme eines neuen Teilnehmers der an eine gemeinsame Antennenleitung (AL) angeschlossenen Gruppe, diesem ein nicht belegter Teilnehmerkanal (TK1, .. TKn) zugeordnet wird und so dass jeder der Teilnehmer wahlweise Programme auf allen Satelliten-ZF-Ebenen empfangen kann.

9. Vorrichtung zur Konfiguration von n unabhängigen Teilnehmern einer Satelliten-Empfangsanlage, welche aufweist:
➢ einen LNB-Empfangskonverter (LN) an dessen Ausgängen die jeweilige Satelliten-ZF-Ebene anliegt,
➢ eine an den Ausgängen des LNB-Empfangskonverters (LN) angeschlossene Matrix (M), welche die Satelliten-ZF-Ebenen durchschleift,
➢ m parallel zueinander angeordnete Mehrfachumsetzer (MU), welche jeweils eine erste und eine zweite Mischstufe (M1, M2) zur direkten Umsetzung eines der in der Satelliten-ZF-Ebene liegenden Empfangskanäle (EK) in einen dem Teilnehmer zuordenbaren Teilnehmerkanal (TK1, .. TKn) aufweisen,
➢ eine mit den Mehrfachumsetzern (MU) verbundene Frequenzweiche (FW), die aus Addierern und Schaltern besteht,
➢ eine Steuereinrichtung (ST) zur Steuerung der Matrix (M), der Frequenzweiche (FW) und der m parallel zueinander angeordneten Mehrfachumsetzem (MU) und
➢ jeweils an die Frequenzweiche (FW) angeschlossene und der jeweiligen Gruppe von Teilnehmern gemeinsame und über Anschlussdosen (AD1, ..., ADn) geführte Antennenleitungen (AL),
derart, dass bei der Inbetriebnahme eines neuen Teilnehmers, diesem ein nicht belegter Teilnehmerkanal (TK1, .. TKn) aus den m parallel zueinander angeordneten Mehrfachumsetzer (MU) zugeordnet und über die Frequenzweiche (FW) auf die jeweilige Antennenleitung (AL) durchgeschaltet wird, so dass jeder der Teilnehmer wahlweise Programme auf allen Satelliten-ZF-Ebenen empfangen kann.

10. Vorrichtung zur Konfiguration von n unabhängigen Teilnehmern einer Satelliten-Empfangsanlage, welche aufweist:
➢ einen LNB-Empfangskonverter (LN) an dessen Ausgängen die jeweilige Satelliten-ZF-Ebene anliegt,
➢ eine an den Ausgängen des LNB-Empfangskonverters (LN) angeschlossene erste Matrix (M), welche die Satelliten-ZF-Ebenen durchschleift,
➢ m parallel zueinander angeordnete Mehrfachumsetzer (MU), welche jeweils eine erste und eine zweite Mischstufe (M1, M2) zur direkten Umsetzung eines der in der Satelliten-ZF-Ebene liegenden Empfangskanäle (EK) in einen dem Teilnehmer zuordenbaren Teilnehmerkanal (TK1, .. TKn) aufweisen,
➢ eine mit der zweiten Mischstufe (M2) verbundene Filtereinrichtung (HP),
➢ eine mit den Filtereinrichtungen (HP) verbundene zweite Matrix (MA) mit Addierer,
➢ eine Steuereinrichtung (ST) zur Steuerung der beiden Matrizen (M, MA) und der m parallel zueinander angeordneten Mehrfachumsetzern (MU) und
➢ jeweils an die zweite Matrix (MA) angeschlossenen und der jeweiligen Gruppe von Teilnehmern gemeinsame und über Anschlussdosen (AD1, ..., ADn) geführte Antennenleitungen (AL),
derart, dass bei der Inbetriebnahme eines neuen Teilnehmers, diesem ein nicht belegter Teilnehmerkanal (TK1, .. TKn) aus den m parallel zueinander angeordneten Mehrfachumsetzer (MU) zugeordnet und die zweite Matrix (MA) auf die jeweilige Antennenleitung (AL) durchgeschaltet wird, so dass jeder der Teilnehmer wahlweise Programme auf allen Satelliten-ZF-Ebenen empfangen kann.

11. Vorrichtung nach Anspruch 7 oder 9 oder 10, **dadurch gekennzeichnet, dass** ein Kanalspeicher vorgesehen ist, in welchem der dem Teilnehmer fest zugeordnete Teilnelunerkanal (TK1, .. TKn) abgespeichert ist.

12. Vorrichtung nach Anspruch 7 oder 8 oder 9 oder 10, **dadurch gekennzeichnet, dass** die Mischstufen (M1, M2) jeweils einen in der Satelliten-ZF-Ebene abstimmbaren Oszillator und ein diesem nachgeordnetes Filter (BP1, BP2) aufweisen.

13. Vorrichtung nach Anspruch 12, **dadurch gekennzeichnet, dass** das in der zweiten Mischstufe (M2) angeordnete Filter (BP2) als durchstimmbarer Bandpass ausgestaltet ist.

14. Vorrichtung nach Anspruch 7 oder 8 oder 9 oder 10, **dadurch gekennzeichnet, dass** die Filtereinrichtung zur Trennung der hochfrequenten Nutzsignale und der niederfrequenten Steuersignale einen Hochpass (HP) und einen Tiefpass (TP) aufweist.

15. Vorrichtung nach Anspruch 7 oder 8 oder 9, **dadurch gekennzeichnet, dass** Matrix (M), m Mehrfachumsetzer (MU), n Filtereinrichtung (HP, TP) und Summierer oder Frequenzweiche oder gesteuerten Frequenzweiche (FW) zu einem Grundmodul (G) zusammengefasst sind, an dessen Eingang der LNB-Empfangskonverter (LN) und an dessen Ausgang die Antennenleitung (AL) angeschlossen ist.

16. Vorrichtung nach Anspruch 15, **dadurch gekennzeichnet, dass** jedes der Grundmodule (G) eine Steuereinrichtung zur Zuordnung der Teilnehmerkanäle (TK1, .. TKn) und zur Auswertung der vom Teilnehmer kommenden Steuersignale aufweist oder dass die Grundmodule (G) zu einem Multischalter zusammengefasst sind, welcher eine Steuereinrichtung (ST) aufweist.

17. Vorrichtung nach einem der Ansprüche 7 bis 16, **dadurch gekennzeichnet, dass** zum Fernkonfigurieren und/oder zum Ferndiagnostizieren eine Empfangseinrichtung (FK) mit der Steuereinrichtung (ST) verbunden ist.

## Claims

1. A method for the configuration of n independent subscribers of a satellite reception comprising an LNB reception converter (LN), a matrix (m), at least one multiple converter (MU), at least one filter device (HP, TP), a summer or diplexer or controlled diplexer (FW) or matrix (M) with an adder and at least one antenna line (AL) that is shared by the subscribers and routed via connection sockets (AD1, ..., ADn),
• wherein the control of the matrix (M), of m multiple converters (MU) arranged in parallel with one another and of the controlled diplexer (FW) or matrix (M) with an adder is effected by means of control signals transmitted via the respective antenna line (AL), as a result of which:
➢ one of the satellite IF levels present at the output of the LNB reception converter (LN) is switched through in terms of radio frequency to the output connection of the matrix (M), and
➢ a direct conversion of one of the reception channels (EK) present in the satellite IF level into a subscriber channel (TK1, TKn) that can be assigned to the subscriber is effected in the respective multiple converter (MU), and
• wherein the assignment of the allocation of the subscriber channels (TK1, .. TKn) is effected centrally (ST), the respectively allocated subscriber channel (TK1, .. TKn) being stored in a channel memory (SP),
such that upon the start-up of a new subscriber of the group connected to a shared antenna line (AL), a non-allocated subscriber channel (TK1, .. TKn) is assigned to said subscriber, such that each of the subscribers can optionally receive programs at all satellite IF-levels.

2. A method for the configuration of n independent suhscrihers of a satellite reception comprising an LNB reception converter (LN), a matrix (m), at least one multiple converter (MU), at least one filter device (HP, TP), a summer or diplexer or controlled diplexer (FW) or matrix (M) with an adder and at least one antenna line (AL) that is shared by the subscribers and routed via connection sockets (AD1, ..., ADn),
• wherein the control of the matrix (M), of m multiple converters (MU) arranged in parallel with one another and of the controlled diplexer (FW) or matrix (M) with an adder is effected by means of control signals transmitted via the respective antenna line (AL), as a result of which:
➢ one of the satellite IF-levels present at the output of the LNB reception converter (LN) is switched through in terms of radio frequency to the output connection of the matrix (M), and
➢ a direct conversion of one of the reception channels (EK) present in the satellite IF level into a subscriber channel (TK1, .. TKn) that can be assigned to the subscriber is effected in the respective multiple converter (MU), and
• wherein the allocation of the subscriber channels (TK1, .. TKn) is effected in a decentralized manner by virtue of the fact that each newly added subscriber, starting at the subscriber channel having the lowest or highest frequency (TK1), checks the allocation state and, upon allocation, changes over to the subscriber channel (TK2, .. TKn-1) at a higher or lower frequency,
such that upon the start-up of a new subscriber of the group connected to a shared antenna line (AL), a non-allocated subscriber channel (TK1, .. TKn) is assigned to said subscriber, such that each of the subscribers can optionally receive programs at all satellite IF-levels.

3. The method as claimed in claim 1 or 2, **characterized in that** control signals according to the DISEqC-standard becomes used, which are coupled out by means of a low pass (TP) of the filter devices (HP, TP).

4. The method as claimed in claim 1 or 2, **characterized in that** in the various groups simultaneous the same participant channels (TK1, .... TKn) become to be able to be occupied.

5. The method as claimed in claim 1, **characterized in that** by a software update in the controller (SP) at any time the desired configuration can be made and **characterized in that** manipulating at the subscriber end can become reliable avoided **in that** manner the controller (SP) checks before each change the authority for this.

6. The method as claimed in claim 2, **characterized in that** by means of the actuation of tip-switches on the satellite receiver (TN, TNE, TNe) or in a menu-controlled manner, the continuous reconfiguration of the allocation state is "frozen", wherein the user can be satisfied about proper operation of the satellite receiver(TN, TNE, TNe) at any time by direct visual inspection.

7. An apparatus for the configuration of n independent subscribers of a satellite reception system, comprising:
➢ an LNB reception converter (LN), at the outputs of which the respective satellite IF-level is present,
➢ a matrix (M) connected to the outputs of the LNB reception converter (LN), which matrix (M) loops through the satellite IF levels,
➢ m multiple converters (MU) which are arranged in parallel with one another and which each have a first and a second mixing stage (M1, M2) for directly converting one of the reception channels (EK) present in the satellite IF-level into a subscriber channel (TK1, .. TKn) that can be assigned to the subscriber,
➢ a filter device (HP, TP) connected to the second mixing stage (M2),
➢ a summer or diplexer or controlled diplexer (FW) connected to the filter devices (HP, TP) and serving for combining the subscriber channels (TK1, .. TKn),
➢ a control device (ST) for controlling the matrix (M) and m multiple converters (MU) arranged in parallel with one another, and
➢ at least one antenna line (AL) which is shared by a plurality of subscribers and routed via connection sockets (AD1, ..., ADn),
such that upon the start-up of a new subscriber of the group connected to a shared antenna line (AL), a non-allocated subscriber channel (TK1, .. TKn) is assigned to said subscriber, such that each of the subscribers can optionally receive programs at all satellite IF-levels.

8. An apparatus for the configuration of n independent subscribers of a satellite reception system, comprising:
➢ an LNB reception converter (LN), at the outputs of which the respective satellite IF level is present,
➢ a matrix (M) connected to the outputs of the LNB reception converter (LN), which matrix (M) loops through the satellite IF-levels,
➢ m multiple converters (MU) which are arranged in parallel with one another and which each have a first and a second mixing stage (M1, M2) for directly converting one of the reception channels (EK) present in the satellite IF-level into a subscriber channel (TK1, .. TKn) that can be assigned to the subscriber,
➢ a filter device (HP, TP) connected to the second mixing stage (M2),
➢ a summer or diplexer or controlled diplexer (FW) connected to the filter devices (HP, TP) and serving for combining the subscriber channels (TK1, .. TKn), and
➢ at least one antenna line (AL) which is shared by a plurality of subscribers and routed via connection sockets (AD1, ..., ADn),
such that each newly added subscriber, starting at the subscriber channel having the lowest or highest frequency (TK1), checks the allocation state and, upon allocation, changes over to the subscriber channel (TK2, .. TKn-1) at a higher or lower frequency, such that upon the start-up of a new subscriber of the group connected to a shared antenna line (AL), a non-allocated subscriber channel (TK1, .. TKn) is assigned to said subscriber, such that each of the subscribers can optionally receive programs at all satellite IF-levels.

9. An apparatus for the configuration of n independent subscribers of a satellite reception system, comprising:
➢ an LNB reception converter (LN), at the outputs of which the respective satellite IF level is present,
➢ a matrix (M) connected to the outputs of the LNB reception converter (LN), which matrix (M) loops through the satellite IF-levels,
➢ m multiple converters (MU) which are arranged in parallel with one another and which each have a first and a second mixing stage (M1, M2) for directly converting one of the reception channels (EK) present in the satellite IF-level into a subscriber channel (TK1, .. TKn) that can be assigned to the subscriber,
➢ a diplexer (FW) connected to the multiple converters (MU) and consisting of adders and switches,
➢ a control device (ST) for controlling the matrix (M), the diplexer (FW) and the m multiple converters (MU) arranged in parallel with one another, and
➢ antenna lines (AL) which in each case are connected to the diplexer (FW) and are shared by the respective group of subscribers and are routed via connection sockets (AD1, ..., ADn),
such that, upon the start-up of a new subscriber, the latter is assigned a non-allocated subscriber channel (TK1, .. TKn) from the m multiple converters (MU) arranged in parallel with one another and the diplexer (FW) is switched through to the respective antenna line (AL), such that each of the subscribers can optionally receive programs at all satellite IF-levels.

10. An apparatus for the configuration of n independent subscribers of a satellite reception system, comprising:
➢ an LNB reception converter (LN), at the outputs of which the respective satellite IF-level is present,
➢ a first matrix (M) connected to the outputs of the LNB reception converter (LN), which matrix (M1) loops through the satellite IF levels,
➢ m multiple converters (MU) which are arranged in parallel with one another and which each have a first and a second mixing stage (M1, M2) for directly converting one of the reception channels (EK) present in the satellite IF-level into a subscriber channel (TK1, .. TKn) that can be assigned to the subscriber,
➢ a filter device (HP) connected to the second mixing stage (M2),
➢ a second matrix (MA) with adder, said second matrix (MA) being connected to the filter devices (HP, TP),
➢ a control device (ST) for controlling the two matrices (M, MA) and the m multiple converters(MU) arranged in parallel with one another, and
➢ antenna lines (AL) which in each case are connected to the second matrix (MA) and are shared by the respective group of subscribers and are routed via connection sockets (AD1, ..., ADn),
such that, upon the start-up of a new subscriber, the latter is assigned a non-allocated subscriber channel (TK1, .. TKn) from the m multiple converters (MU) arranged in parallel with one another and the second matrix (MA) is switched through to the respective antenna line (AL), such that each of the subscribers can optionally receive programs at all satellite IF-levels.

11. The apparatus as claimed in claim 7 or 9 or 10, **characterized in that** the apparatus comprises a channel memory (SP) for storing allocated subscriber channel (TK1, .. TKn) later assigned to that subscriber.

12. The apparatus as claimed in claim 7 or 8 or 9 or 10, **characterized in that** each mixer (M1, M2) comprises an oscillator tunable in the satellite IF-level and arranged downstream a filter (BP1, BP2).

13. The apparatus as claimed in claim 12, **characterized in that** in the second mixer (M2) arranged filter (BP2) is designed as tunable bandpass.

14. The apparatus as claimed in claim 7 or 8 or 9 or 10, **characterized in that** for the separation of the high frequency useful signals from the low-frequency control signals the filter means comprises a high-pass (HP) and a low-pass (TP).

15. The apparatus as claimed in claim 7 or 8 or 9, **characterized in that** the matrix (M), the m multiple converter (MU), the n filter means (HP, TP) and the summer or the diplexer or the controlled diplexer (FW) are summarized to a basic module (G), whose input is connected to the LNB reception converter (LN) and whose output is connected to the antenna line (AL).

16. The apparatus as claimed in claim 15, **characterized in that** each of the basic modules (G) comprises a controller for the allocation of subscriber channels (TK1, .. TKn) and for the evaluation of the control signals coming from the subscriber or **characterized in that** the basic modules (G) are summarized to a multi-switch, which comprises a control device (ST).

17. The apparatus as claimed in one of the claims 7 to 16, **characterized in that** for remote configuration and/or for remote diagnostic a reception device (FK) is connected with the control device (ST).

## Revendications

1. Procédé pour la configuration des n utilisateurs indépendants d'une installation de réception de satellite avec un LNB-convertisseur de réception (LN), une matrice (M), au moins un convertisseur multiple , au moins un dispositif de filtrage (HP, TP), un sommateur ou un coupleur ou un coupleur commandé (FW) ou une matrice avec additionneur et au moins un câble d'antenne (AL) avec des boîtes de jonction ( AD1, ..., ADn) pour tous les utilisateurs , où
• à l'aide des signaux de commande étant transmis par le câble d'antenne respectif (AL) la commande de matrice (M) est effectuée étant composée de m convertisseurs multiples (MU) en parallèle et d'un coupleur commandé ou d'une matrice avec additionneur, par lesquels:
➢ l'étage FI de satellite, étant connecté à la sortie du LNB-convertisseur de réception (LN), est couplé par une voie de haute fréquence à la sortie de la matrice (M) et
➢ une conversion directe dans le convertisseur multiple respectif (MU) des voies de réception (EK) situées dans l'étage FI de satellite est effectuée en voie d'utilisateur (TK1, ..., TKn) étant attribué à un utilisateur et
• où l'attribution d'occupation des voies d'utilisateurs (TK1, ..., TKn) est effectuée centralement (ST) où la voie d'utilisateur occupée respective (TK1, ..., TKn) est mémorisée dans une mémoire de voies (SP),
de telle manière que la mise en marche d'un nouvel utilisateur, lequel est connecté à un câble d'antenne collectif (AL) d'un groupe déjà connecté, est attribué une voie d'utilisateur (TK1, ..., TKn) non-occupée, de telle manière que chaque utilisateur peut capter tous les programmes de l'étage FI de satellite à son choix.

2. Procédé pour la configuration des n utilisateurs indépendants d'un dispositif de réception de satellite avec un LNB-convertisseur de réception (LN), une matrice (M), au moins un convertisseur multiple (MU), au moins un dispositif de filtrage (HP, TP), un sommateur ou un coupleur ou un coupleur commandé (FW) ou une matrice avec additionneur et au moins un câble d'antenne (AL) avec des boîtes de jonction (AD1, ..., ADn) pour tous les utilisateurs , où
• à l'aide des signaux de commande étant transmis par le câble d'antenne respectif (AL) la commande de matrice (M) est effectuée étant composée de m convertisseurs multiples (MU) en parallèle et d'un coupleur commandé ou d'une matrice avec additionneur, par lesquels:
➢ l'étage FI de satellite, étant connecté à la sortie du LNB-convertisseur de réception (LN), est couplé par une voie de haute fréquence à la sortie de la matrice (M) et
➢ une conversion directe dans le convertisseur multiple respectif (MU) des voies de réception (EK) situées dans l'étage FI de satellite est effectuée en voie d'utilisateur (TK1, ..., TKn) étant attribué à un utilisateur et
• où l'occupation des voies d'utilisateur (TK1, ..., TKn) est décentralisée, cependant chaque nouvel utilisateur de plus commençant avec la voie d'utilisateur la plus basse (TK1) ou la fréquence la plus haute (TKn) contrôle l'état d'occupation et s'elle est occupée il se connecte à la voie d'utilisateur avec la fréquence plus élevé ou plus bas (TK2, TKn-1).
de telle manière que la mise en marche d'un nouvel utilisateur lequel est connecté à un câble d'antenne collectif (AL) d'un groupe déjà connecté, est attribué une voie d'utilisateur (TK1, ..., TKn) non-occupée, de telle manière que chaque utilisateur peut capter tous les programmes de l'étage FI de satellite à son choix.

3. Procédé selon revendication 1 ou 2 , **caractérisé en ce qu'**on utilise un signal de commande selon le standard DiSEqC, lequel est découplé à l'aide d'un filtre passe-bas (TP) du dispositif de filtrage (HP, TP).

4. Procédé selon revendication 1 ou 2 , **caractérisé en ce qu'**on peut occuper dans les différents groupes en même temps les mêmes voies d'utilisateur (TK1, ..., TKn).

5. Procédé selon revendication 1, **caractérisé en ce qu'**on peut réaliser à chaque moment une configuration souhaitée et éviter une manipulation par l'utilisateur par un Software-Update dans le dispositif de commande (ST) cependant le dispositif de commande (ST) contrôle avant chaque changement l'autorisation.

6. Procédé selon revendication 2, **caractérisé en ce que**, par l'utilisation des boutons poussoirs au niveau du démodulateur (TN, TNE, TNe) ou par commande de menu une nouvelle configuration continue de l'état d'occupation est « gelé », où l'utilisateur peut contrôler à chaque moment le fonctionnement correct du démodulateur (TN. TNE, TNe).

7. Dispositif pour la configuration des n utilisateurs indépendants d'un dispositif de réception de satellite est composé:
➢ d'un LNB-convertisseur de réception (LN) où l'étage FI de satellite respectif est connecté à sa sortie,
➢ d'une matrice (M) étant connectée aux sorties du LNB-convertisseur de réception (LN), pour le couplage de l'étage FI de satellite,
➢ des m convertisseurs multiples (MU) étant rangés en parallèle entre eux, lesquels possèdent chaqu'un un premier et un deuxième mélangeur (M1, M2) pour la conversion directe d'un canal de réception (EK) étant situé à l'étage FI de satellite en une voie d'utilisateur (TK1, ..., TKn) étant attribuée à l'utilisateur
➢ d'un deuxième mélangeur (M2) étant connecté au dispositif de filtrage (HP, TP),
➢ d'un sommateur ou d'un coupleur ou d'un coupleur commandé (EW) étant connectés au dispositif de filtrage (HP, TP) pour la jonction des voies d'utilisateur (TK1, ..., TKn),
➢ d'un dispositif de commande (ST) pour la commande de la matrice (M) et de m convertisseur multiples (MU) étant rangés en parallèle entre eux, et
➢ au moins d'un câble d'antenne (AL) pour plusieurs utilisateurs avec des boîtes de jonction (AD1, ..., ADn)
de telle manière que la mise en marche d'un nouvel utilisateur lequel est connecté à un câble d'antenne collectif (AL) d'un groupe déjà connecté, est attribué une voie d'utilisateur (TK1, ..., TKn) non-occupée, de telle manière que chaque utilisateur peut capter tous les programmes de l'étage FI de satellite à son choix.

8. Dispositif pour la configuration des n utilisateur indépendants d'un dispositif de réception de satellite est composé:
➢ d'un LNB-convertisseur de réception (LN) où l'étage FI de satellite respectif est connecté à sa sortie,
➢ d'une matrice (M) étant connectée aux sorties du LNB-convertisseur de réception (LN), pour le couplage de l'étage FI de satellite,
➢ des m convertisseurs multiples (MU) étant rangés en parallèle entre eux, lesquels possèdent chaqu'un un premier et un deuxième mélangeur (M1, M2) pour la conversion directe d'un canal de réception (EK) étant situé à l'étage FI de satellite en une voie d'utilisateur (TK1, ..., TKn) étant attribuable à l'utilisateur
➢ d'un deuxième mélangeur (M2) étant connecté à un dispositif de filtrage (HP, TP),
➢ d'un sommateur ou d'un coupleur ou d'un coupleur commandé (FW) étant connecté à un dispositif de filtrage (HP, TP) pour la jonction des voies d'utilisateur (TK1, ..., TKn) et
➢ au moins d'un câble d'antenne (AL) pour plusieurs utilisateurs avec des boîtes de jonction (AD1, ..., ADn)
de telle manière que chaque nouvel utilisateur de plus commençant à la voie d'utilisateur la plus basse fréquence ou la fréquence la plus haute contrôle l'état d'occupation et s'elle est occupée il se connecte à la voie d'utilisateur avec la fréquence plus élevé ou plus basse pour que à la mise en marche d'un nouvel utilisateur, lequel est connecté à un câble d'antenne collectif (AL) d'un groupe déjà connecté, soit attribué à une voie d'utilisateur (tel, ..., TKn) non-occupée, de telle manière que chaque utilisateur peut capter tous les programmes de l'étage FI de satellite à son choix.

9. Dispositif pour la configuration des n utilisateur indépendants d'un dispositif de réception de satellite est composé:
➢ d'un LNB-convertisseur de réception (LN) où l'étage FI de satellite respectif est connecté à sa sortie,
➢ d'une matrice (M) étant connectée aux sorties du LNB-convertisseur de réception (LN), pour le couplage de l'étage FI de satellite,
➢ des m convertisseurs multiples (MU) étant rangés en parallèle entre eux, lesquels possèdent chaqu'un un premier et un deuxième mélangeur (M1, M2) pour la conversion directe d'un canal de réception (EK) étant situé à l'étage FI de satellite en une voie d'utilisateur (TK1, ..., TKn) étant attribuable à l'utilisateur,
➢ d'un coupleur (FW) étant connecté à un convertisseur multiple (MU) composé d'additionneurs et de commutateurs,
➢ d'un dispositif de commande (ST) pour la commande de la matrice (M), du coupleur (FW) et des m convertisseurs multiples (MU) étant rangés en parallèle entre eux,
➢ d'un câble d'antenne (AL) avec des boîtes de jonction (AD1, ..., ADn) connecté respectivement à un coupleur (FW) et le groupe d'utilisateurs respectifs,
de telle manière que à chaque mise en marche d'un nouvel utilisateur à cet utilisateur est attribué une voie d'utilisateur (TK1, ..., TKn) non-occupée des m convertisseurs multiples (MU) étant rangés en parallèle entre eux et à l'aide du coupleur (FW) il est connecté au câble d'antenne (AL) respectif, de telle manière que chaque utilisateur peut capter tous les programmes de l'étage FI de satellite à son choix.

10. Dispositif pour la configuration des n utilisateur indépendants d'un dispositif de réception de satellite est composé:
➢ d'un LNB-convertisseur de réception (LN) où à ses sorties l'étage FI de satellite respectif est connecté,
➢ d'une première matrice (M) étant connectée aux sorties du LNB-convertisseur de réception (LN), pour le couplage de l'étage FI de satellite,
➢ des m convertisseurs multiples (MU) étant rangés en parallèle entre eux, lesquels possèdent chaqu'un un premier et un deuxième mélangeur (M1, M2) pour la conversion directe d'un canal de réception (EK) étant situé à l'étage FI de satellite en une voie d'utilisateur (TK1, ..., TKn) étant attribuable à l'utilisateur
➢ d'un deuxième mélangeur (M2) étant connecté au dispositif de filtrage (HP),
➢ d'une deuxième matrice (MA) avec additionneur étant connecté à un dispositif de filtrage (HP),
➢ d'un dispositif de commande (ST) pour la commande de deux matrices (M, MA) et les m convertisseurs multiples (MU) étant rangés en parallèle entre eux et
➢ d'un câble d'antenne (AL) avec des boîtes de jonction (AD1, ..., ADn) connecté respectivement à la deuxième matrice (MA) et le groupe d'utilisateurs respectifs,
de telle manière que à chaque mise en marche d'un nouvel utilisateur à cet utilisateur est attribué une voie d'utilisateur (TK1, ..., TKn) non-occupée des m convertisseurs multiples (MU) étant rangés en parallèle entre eux et la deuxième matrice (MA) est connecté au câble d'antenne (AL) respectif, de telle manière que chaque utilisateur peut capter tous les programmes de l'étage FI de satellite à son choix.

11. Dispositif selon revendication 7 ou 9 ou 10, **caractérisé en ce qu'**on a prévu une mémoire de voies, dans laquelle la voie d'utilisateur (TK1, ..., TKn) est strictement attribuée à l'utilisateur.

12. Dispositif selon revendication 7 ou 8 ou 9 ou 10, **caractérisé en ce que** les mélangeurs (M1, M2) possèdent respectivement un oscillateur variable en fréquence dans l'étage FI de satellite et à sa sortie un filtre (BP1, BP2).

13. Dispositif selon revendication 12, **caractérisé en ce que** le filtre (B2) installé dans le deuxième mélangeur (M2) est un filtre passe-bande à fréquence variable.

14. Dispositif selon revendication 7 ou 8 ou 9 ou 10, **caractérisé en ce que** le dispositif de filtrage pour le découplage des signaux utile à haute fréquence et des signaux de commande à basse fréquence possède un filtre passe-haut (HP) et un filtre passe-bas (TP).

15. Dispositif selon revendication 7 ou 8 ou 9, **caractérisé en ce qu'**on a assemblé la matrice (M), les m convertisseurs multiples (MU), les n dispositifs de filtrage (HP, TP) et les sommateurs ou les coupleurs ou les coupleurs commandés (FW) à un module de base (G). A son entrée est connecté le LNB-convertisseur de réception (LN) et à sa sortie le câble d'antenne (AL).

16. Dispositif selon revendication 15, **caractérisé en ce que** chaque module de base possède un dispositif de commande pour l'attribution des voies d'utilisateur (TK1, ..., TKn) et pour l'exploitation des signaux de commande venant des utilisateurs ou que les modules de base sont assemblé à un commutateur multiple, possédant un dispositif de commande (ST).

17. Dispositif selon les revendications 7 jusqu'à 16, **caractérisé en ce qu'**un dispositif de réception (FK) est connecté à un dispositif de commande (ST) pour une configuration à distance et/ou pour un diagnostic à distance.
